# EUROPÄISCHE PATENTSCHRIFT

(11) **EP 0 885 340 B1**
(45) Veröffentlichungstag und Bekanntmachung des Hinweises auf die Patenterteilung: **25.08.1999**
(21) Anmeldenummer: 97904971.5
(22) Anmeldetag: 07.03.1997
(51) Int. Cl.: E05B 63/20, E05C 9/02, E05B 63/16

(54) **SCHLIESSEINRICHTUNG FÜR EINEN FLÜGEL, INSBESONDERE EINE TÜRE MIT MEHREREN SCHLIESSRIEGELN**
LOCKING DEVICE FOR A WING, IN PARTICULAR A DOOR WITH A PLURALITY OF LOCKING BOLTS
DISPOSITIF DE VERROUILLAGE POUR UN VANTAIL, EN PARTICULIER POUR UNE PORTE COMPRENANT UNE PLURALITE DE VERROUS

(30) Priorität: 08.03.1996 CH 68196; 28.06.1996 CH 163296
(43) Veröffentlichungstag der Anmeldung: 23.12.1998
(73) Patentinhaber: Eichholzer, Martin, 8806 Bäch SZ (CH); Rochman, Henri Oridan, 4009 Basel (CH)
(72) Erfinder: Eichholzer, Martin, 8806 Bäch SZ (CH); Rochman, Henri Oridan, 4009 Basel (CH)
(74) Vertreter: Bruderer, Werner
(86) Internationale Anmeldenummer: CH9700091
(87) Internationale Veröffentlichungsnummer: WO9733061

(56) Entgegenhaltungen:
- EP-A- 0 099 292
- EP-A- 0 668 425
- WO-A-93/19270
- DE-A- 4 110 556
- DE-A- 4 337 969
- FR-A- 2 711 388

## Beschreibung

Die Erfindung betrifft eine Schliesseinrichtung für einen Flügel, insbesondere eine Türe mit mehreren Schliessriegeln, mit einer Verriegelungseinrichtung zum selbsttätigen Verriegeln des Flügels beim Eingreifen in den Rahmen, wobei ein vertikal verschiebbares Gewichtselement, welches sich mindestens über einen Teil der Flügelhöhe erstreckt, ein Steuerelement für die Schliessriegel bildet und dieses Gewichtselement beweglich mit einem Türdrücker verbunden ist, mit einem ersten Sperrelement zum Blockieren des Gewichtselementes in der offenen Position der Schliessriegel und einem zweiten Sperrelement zum Blockieren des Gewichtselementes in der Schliessstellung der Schliessriegel, wobei diese Sperrelemente Mittel aufweisen, welche in entsprechende Gegenstücke am vertikal verschiebbaren Gewichtselement ein- und ausrückbar sind, und einem mit einer Zarge zusammenwirkenden Steuerelement.

Eine Schliesseinrichtung dieser Art ist aus EP 0 099 292 bekannt. Dabei handelt es sich um ein Sicherheitsschloss für Türen mit mehreren, über die Höhe der Türe gestaffelten Schliessriegeln. Die Schliessriegel sind mit einer Verriegelungseinrichtung verbunden, welche ein vertikal verschiebbares Gewichtselement aufweist und bei welcher die Verriegelungskraft für die Schliessriegel mit Hilfe der Schwerkraft erzeugt wird. Dieses bekannte Sicherheitsschloss ist so ausgestaltet, dass beim Schliessen der Türe, d.h. beim Eingreifen des Flügels in den Rahmen, beim Kontakt mit einem Pfosten des Türrahmens ein vorstehendes Steuerelement betätigt wird. Dieses Steuerelement wirkt auf ein Sperrelement in der Verriegelungseinrichtung und entriegelt dieses Sperrelement. Dadurch wird das vertikal verschiebbare Gewichtselement freigegeben und die Schliessriegel werden durch das Gewicht des vertikal verschiebbaren Elementes in die Schliessstellung verschwenkt oder verschoben. Das Öffnen der Türe erfolgt über einen Türdrücker und einen mit dem Türdrücker verbundenen Hebel. Dieser Hebel greift an einem Mitnehmer am vertikalen Gewichtselement an und das Gewichtselement kann durch Verschwenken des Türdrückers von einer unteren Position in eine obere Position angehoben werden. In dieser oberen Position greift das Sperrelement, welches mit dem Steuerelement verbunden ist, wieder in das Gewichtselement ein und blockiert dieses in der oberen Position. Dies jedoch nur dann, wenn die Türe offen ist und das Sperrelement, bzw. das Steuerelement mit Hilfe einer Feder verschoben und aus einer zugeordneten Öffnung an der Stimseite der Türe ausgefahren werden kann. In der geschlossenen Position der Türe, d.h. wenn sich das Gewichtselement in der unteren Position befindet, greift ein zweites Sperrelement in das vertikale Gewichtselement ein und blockiert dessen vertikale Bewegungen. Dieses zweite Sperrelement ist federbelastet und wird durch den Mitnehmer eines bekannten Zylinderschlosses betätigt. Zur Verstärkung der Schliesskraft ist eine Feder angeordnet, welche das vertikale Gewichtselement, welches gleichzeitig als Verbindungsstange für alle Schliessriegel dient, nach unten drückt. Dies ist notwendig, weil bei dieser bekannten Ausführung die notwendigen Kräfte durch das Gewichtselement allein nicht aufgebracht werden können. Sicherheitstüren dieser Art werden häufig an Orten angewendet, bei welchen die Möglichkeit bestehen muss, dass die Türe im Notfall von innen jederzeit geöffnet werden kann. Bei dieser bekannten Schliesseinrichtung ist dies nicht möglich, da vor dem Öffnen das zweite Sperrelement mit Hilfe des Zylinderschlosses aus der Sperrposition ausgerückt werden muss. Eine Schliesseinrichtung dieser Art bietet wohl eine hohe Sicherheit gegen unbefugtes Öffnen der Türe und gewährleistet, dass die Türe beim Schliessen verriegelt und gesperrt wird. Sie kann aber in allen Fällen, wo eine Notöffnungsfunktion über einen Innendrücker gewährleistet sein muss, nicht eingesetzt werden.

Aus DE 41 10 556 ist ein Schloss mit vertikalen Treibstangen bekannt, bei welchem die Schliessbewegung ebenfalls automatisch erfolgt. Dazu ist im Schloss eine Druckfeder angeordnet, welche beim Öffnen des Schlosses über die Bewegung eines Schliesszylinders oder über den Drücker vorgespannt wird. Beim Schliessen der Türe wird ein Steuerelement in der Form eines Tasters durch den Türrahmen betätigt und die vorgespannte Feder freigegeben. Die Feder wirkt dann auf den Schliessriegel und die Treibstangen ein und verschiebt diese in die Sperrposition. Bei diesem Schloss kann nur an der Türinnenseite ein Drücker angeordnet werden, welcher dann auch als Notöffnungselement dienen kann. Von der Aussenseite kann das Schloss nur über das Zylinderschloss betätigt und geöffnet werden. Es ist nicht möglich, an der Aussenseite ebenfalls einen Drücker anzuordnen, da sonst die Sicherheitsfunktion der Türe nicht mehr erfüllt ist. Das Schloss ist sehr kompliziert aufgebaut und ist deshalb auch relativ teuer. Zudem erzeugt die Feder, welche die Schliessbewegung der Schliessriegel bewirkt, eine ungleiche Schliesskraft, d.h. gegen Ende des Schliessvorganges nimmt die Kraft ab und anderseits hat die Federcharakteristik zur Folge, dass die Kraft zum Öffnen der Schliessriegel über den Drücker oder das Zylinderschloss gegen Ende der Öffnungsbewegung zunimmt. Gerade in Notfällen kann dies zur Folge haben, dass Personen, welche die Türe über den Drücker öffnen wollen, in Panik geraten und den Drücker nicht ganz betätigen. Dies hat zur Folge, dass sich die Türe nicht öffnet, weshalb besonders grosse Drücker oder spezielle Notdrücker eingesetzt werden müssen.

Es ist Aufgabe der vorliegenden Erfindung, eine Schliesseinrichtung für einen Flügel, insbesondere eine Türe zu schaffen, bei welcher beim Schliessen die Schliessriegel automatisch in die Sperrposition gebracht werden, die Schliessriegel in jedem Fall von der Innenseite über einen Notöffnungsdrücker in die entsperrte Position gebracht und die Türe geöffnet werden kann, die Schliessriegel von innen und/oder von aussen über ein an sich bekanntes Zylinderschloss von der Sperr- in die Öffnungsposition gebracht werden können, die Möglichkeit besteht, zusätzlich zum Innendrücker am Flügel einen Aussendrücker anzubringen, wobei die Sicherheit der Sperrfunktion der Schliessriegel erhalten bleibt und im weiteren die Möglichkeit besteht, die Schliessriegel in der offenen Position zu halten, wenn der Flügel, bzw. die Türe von beiden Seiten offen bleiben soll.

Diese Aufgabe wird durch die im kennzeichnenden Teil des Patentanspruches 1 definierten Merkmale gelöst. Vorteilhafte Weiterbildungen der Erfindung ergeben sich nach den Merkmalen der abhängigen Patentansprüche.

Bei der erfindungsgemässen Schliesseinrichtung werden die Schliessriegel beim Schliessen eines Flügels, z.B. einer Türe durch die Auslösung und Mitwirkung eines vertikal verschiebbaren Gewichtselementes selbsttätig in die Schliessposition gebracht. Dabei ist die Auslöse-, bzw. Schliesskraft, welche das vertikal verschiebbare Gewichtselement auf die Schliessriegel ausübt, über den ganzen Schliessweg etwa konstant. Dies hat den Vorteil, dass alle bewegten Mittel über den gesamten Bewegungsweg etwa gleichmässig belastet werden, und dass auch beim Öffnen der Türe über die ganze Öffnungsbewegung der Schliessriegel etwa gleich grosse Öffnungskräfte aufgewendet werden können. Beim Schliessen oder Versperren der Schliessriegel bewegt sich das verschiebbare Gewichtselement in Richtung der Schwerkraft von oben nach unten, wobei in der untersten Position ein Sperrelement in das Gewichtselement oder ein anderes Teil der Verriegelungseinrichtung eingreift. Beim Öffnen oder Entsperren der Schliessriegel wird das verschiebbare Gewichtselement angehoben und bei offenem Flügel von einem ersten Sperrelement in dieser angehobenen Position gehalten. Zum Öffnen der Schliessriegel und gleichzeitigem Anheben des Gewichtselementes von einer unteren in eine obere Position ist die Schliesseinrichtung an der Innenseite des Flügels mit mindestens einem Türdrücker ausgestattet, welcher über die Drückemuss mit einem schwenkbaren Betätigungselement gekoppelt ist. Gemäss der Erfindung ist dabei vorgesehen, dass das schwenkbare Betätigungselement ein bewegliches Ende aufweist, welches über einen Schwenkbereich mit zwei aneinander anschliessenden Sektoren schwenkbar ist. Mit dem schwenkbaren Betätigungselement wirken eine Verbindungsplatte und eine parallel dazu angeordnete Mitnehmerplatte zusammen, welche die Schwenkbewegungen des Türdrückers auf andere Elemente der Schliesseinrichtung übertragen. Im ersten Sektor des Schwenkbereiches greift das Betätigungselement in die Mitnehmerplatte ein und betätigt über diese Mitnehmerplatte das zweite Sperrelement, welches das verschiebbare Gewichtselement, bzw. Teilelements des Gewichtselementes in der unteren Position blockiert. Erst nach dem Verschwenken des Endes des ersten Betätigungselementes über den ersten Sektor des Schwenkbereiches kann die Verbindungsplatte und damit das Gewichtselement mit dem Betätigungselement zusammenwirken. Über die Mitnehmerplatte wird nun durch Verschwenken des Betätigungselementes über den zweiten Bewegungssektor das Gewichtselement, bzw. die Verbindungsplatte angehoben und in die obere Position versetzt. In dieser oberen Position wird das erste Sperrelement eingerückt und verhindert, dass sich das verschiebbare Gewichtselement wieder nach unten bewegt. Das Sperrelement ist Teil eines Schiebers, welcher etwa rechtwinklig zum verschiebbaren Gewichtselement, bzw. zur Verbindungsplatte verschiebbar ist, wobei ein Ende des Schiebers im Bereich der Stirnseite des Flügels als Steuerelement ausgebildet ist. Dieses Steuerelement wird bei geöffnetem Flügel aus der Stimseite ausgefahren und dient als Fühler für das Eingreifen des Flügels in den Rahmen. Das Steuerelement des Schiebers ist federbelastet und wird bei Kontakt mit dem Rahmen in die Stimseite, bzw. den Flügel zurückgedrückt, wodurch das Sperrmittel des ersten Sperrelementes das verschiebbare Gewichtselement freigibt. Bei dieser erfindungsgemässen Ausgestaltung der Schliesseinrichtung ist das vertikal verschiebbare Gewichtselement, bzw. die Verbindungsstange zwischen den Schliessriegeln sowohl in der oberen, offenen Position der Schliessriegel, wie auch in der unteren, verschlossenen Position der Schliessriegel mit einer zusätzlichen Sperreinrichtung blockiert. Dadurch ergibt sich eine sehr hohe Sicherheit gegen unbefugte Betätigung der Schliessriegel. Die Sperre gegen unbefugtes Öffnen wird beim Beginn des Betätigen des Türdrückers über den ersten Verschiebesektor ausgerückt und aufgehoben, und bei Fortsetzung der Bewegung über den zweiten Sektor werden die Schliessriegel geöffnet und gleichzeitig die Einrichtung, welche dem automatischen Sperren dient, wieder in die Ausgansposition gebracht. Die erfindungsgemässe Einrichtung ist sehr einfach und bedarf relativ weniger Bauteile. Sie gewährleistet eine optimale Notöffnungsfunktion und gleichzeitig ein Sperren des Flügels, bzw. der Türe beim Eingreifen in den Rahmen mit hoher Sicherheit.

In vorteilhafter Ausgestaltung der erfindungsgemässen Schliesseinrichtung ist zusätzlich zum ersten Sperrelement eine Einrichtung angeordnet, welche die Schliessriegel in der Schliessposition blockiert. Dazu ist parallel zur Verbindungsplatte, welche einen Teil des Gewichtselementes bildet, eine zusätzliche Sperrplatte oder Blockierstange angeordnet. An dieser Sperrplatte oder Blockierstange sind für jeden Schliessriegel Sperr-, bzw. Blockierelemente vorhanden, welche in der geschlossenen Position der Schliessriegel in Ausnehmungen oder Halterungen am Schliessriegel eingreifen. Die zusätzliche Sperrplatte, bzw. Blockierstange ist über eine vorbestimmte Wegstrecke unabhängig vom jeweiligen Schliessriegel bewegbar, wobei durch Betätigen des Türdrückers zuerst die zusätzliche Blockierstange, bzw. die Sperrplatte um eine Wegstrecke verschoben und dann über ein Mitnehmerelement gleichzeitig eine Riegelmechanik betätigt und die Schliessriegel geöffnet werden. Die vorbestimmte Wegstrecke, über welche die Blockierstange oder die Sperrplatte allein verschiebbar ist, entspricht dabei der Länge der Wegstrecke, über welche die Sperr-, bzw. Blockierelemente in die Halterungen oder Ausnehmungen der Schliessriegel eingreifen. Diese Anordnung bringt den Vorteil, dass während des Ausrückens des ersten Sperrelementes oder im Endbereich dieser Bewegung gleichzeitig die Blockierstange, oder die Sperrplatte bewegt wird, und erst nach dem Ausrücken des ersten Sperrelementes und dem Entsperren der Schliessriegel, das Zurückziehen der Schliessriegel in die entsperrte Position durch die Riegelmechanik erfolgt. Damit besteht eine doppelte Sicherheit gegen unbefugtes Betätigen der Schliessriegel. Zusätzlich wird bei der Lösung mit der parallelen Blockierstange noch der Vorteil erreicht, dass sowohl die Verbindungsstange wie auch die Blockierstange beim Sperren der Schliessriegel über den Hauptbereich als Gewichtselement wirken.

Je nach Konstruktion des Flügels, bzw. der Türe steht nur ein in der Breite beschränkter Randbereich entlang der Stimseite für den Einbau der Schliesseinrichtung zur Verfügung. Die Kraft, welche zum Öffnen der Türe im Notfall am Türdrücker aufgewendet werden muss, darf nicht zu gross sein, weshalb für das erste Betätigungselement, welches mit dem Türdrücker verbunden ist, eine bestimmte Länge notwendig ist. Wenn die dazu notwendige Einbaubreite nicht zur Verfügung steht, besteht eine vorteilhafte Lösung darin, dass ergänzend zur Verbindungsplatte ein Zwischenelement in der Form eines Übersetzungshebels angeordnet ist und dieser Übersetzungshebel dann über zusätzliche Mitnehmer mit dem Betätigungselement des Drückers verbunden ist. Dies erbringt den Vorteil, dass abhängig von den gewählten Abmessungen des Übersetzungshebels und der Angriffspunkte der verschiedenen Bauelemente die Kräfte und Verschiebewege an die Bedürfnisse angepasst werden können. Mit Hilfe dieser Lösung ist es möglich, eine Schliesseinrichtung zu bauen, welche nur eine Breite von etwa 50 - 60 mm entlang der Stirnseite des Flügels, bzw. der Türe benötigt. Dies ermöglicht den Einsatz derartiger Schliesseinrichtungen bei praktisch allen Formen von Flügeln und Türen, da diese praktisch immer mindestens eine Breite des Rahmens von ca. 50 mm aufweisen.

Ein weiterer Vorteil ergibt sich dadurch, dass im Bereich des zweiten Sperrelementes ein Zylinderschloss oder ein gleichartig wirkendes Schloss angeordnet werden kann, wobei dieses Schloss nur von einer Seite des Flügels oder von beiden Seiten des Flügels mit einem Schlüssel betätigbar sein kann. Bei Flügeln, bzw. Türen, welche nur an der Innenseite einen Drücker aufweisen, aber auch von aussen geöffnet werden müssen, ist das Zylinderschloss mindestens von der Aussenseite der Türe mit einem passenden Schlüssel betätigbar. Im Schwenkbereich des Mitnehmers des Zylinderschlosses ist eine verschiebbare oder verschwenkbare Platte gelagert, in welche der schwenkbare Mitnehmer eingreift. Der Mitnehmer kann dabei in an sich bekannter Weise aus einem schwenkbaren Nokken oder einem Zahnrad bestehen. Die Anordnung dieser Platte, in welche der Mitnehmer des Zylinderschlosses eingreift, ermöglicht es nun auch an der Aussenseite der Türe einen Drücker anzubringen oder das Verschieben der vertikalen Verbindungsplatte und damit das Öffnen der Schliessriegel durch zusätzliches Verdrehen des Zylinderschlosses zu bewirken. Um das Entriegeln der Schliessriegel über das Zylinderschloss zu ermöglichen, ist die vertikale Verbindungsplatte mit einem zusätzlichen Mitnehmerelement ausgestattet und die mit dem Mitnehmer des Zylinderschlosses zusammenwirkende Platte ist über eine erste und eine zweite Wegstrecke bewegbar. Durch Bewegen der Platte über die erste Wegstrecke wird das zweite Sperrelement in die Freigabestellung gerückt und gleichzeitig die Blockierung der Schliessriegel aufgehoben. Am Ende der ersten Wegstrecke liegt die Platte an einem zusätzlichen Mitnehmerelement der Verbindungsplatte an und durch Verschieben über die zweite Wegstrecke wird die Verbindungsplatte in die obere Position geschoben. Dadurch lässt sich die erfindungsgemässe Schliesseinrichtung von der Aussenseite mit Hilfe eines Schlüssels entsperren und der Flügel öffnen, wobei das verschiebbare Gewichtselement in die obere Position gehoben und dort festgestellt wird. Als Folge wird das automatische Sperren beim Schliessen der Türe wieder gewährleistet. Gleichzeitig ist aber trotz des zusätzlichen Schlosses die Notöffnungsfunktion über den Drücker an der Innenseite des Flügels, bzw. der Türe vollumfänglich gewährleistet, da das Schloss und die verschiebbare oder verschwenkbare Platte nicht in die entsprechenden Betätigungsmittel eingreifen. Bei Türen, bei welchen zu bestimmten Zeiten die Möglichkeit bestehen soll, dass sie von beiden Seiten mit Hilfe eines Drückers geöffnet werden können, ist eine weitere vorteilhafte Lösung möglich. Dazu wird am Flügel, bzw. der Türe das von aussen betätigbare Zylinderschloss angeordnet und zusätzlich ein Drücker an der Aussenseite, welcher jedoch nicht mit dem Drücker an der Innenseite verbunden ist. Der Drücker an der Aussenseite ist über die Drückemuss mit einem zweiten Betätigungshebel verbunden und ein schwenkbares Teil dieses zweiten Betätigungselementes greift direkt in die Verbindungsplatte ein. Der Türdrücker an der Aussenseite und das damit verbundene zweite Betätigungselement sind nur schwenkbar, wenn das zweite Sperrelement in die Freigabeposition gerückt ist und die Mitnehmerplatte um den Entriegelungsweg angehoben ist. Dieses Entsperren ist jedoch nicht über den äusseren Türdrücker möglich, sondem nur über das Betätigen, bzw. Verdrehen des Mitnehmers des Zylinderschlosses. Wird das zweite Sperrelement in die Freigabeposition gerückt und die Mitnehmerplatte angehoben, so können die Schliessriegel durch Betätigen des inneren sowie auch des äusseren Türdrückers zurückgezogen werden. Wenn der Flügel, bzw. die Türe wieder geschlossen wird und der Flügel in den Rahmen eingreift, wird das Steuerelement am ersten Sperrelement betätigt und damit das Gewichtselement freigegeben. Dadurch werden die Schliessriegel direkt oder indirekt wieder in die Schliessposition verfahren.

Bei Flügeln, bzw. Türen, welche mit einem elektronischen oder elektrischen Zutrittskontrollsystem ausgestattet sind, wird das Zylinderschloss mit einem Motorantrieb ausgestattet oder durch einen Stellantrieb ersetzt. Damit ist es möglich, automatisch oder durch Fernsteuerung die Verriegelung der Schliesseinrichtung aufzuheben, sodass sie von aussen geöffnet werden kann. Auch bei dieser elektrifizierten Ausführungsform und bei Femsteuerung bleibt die Möglichkeit zur Notöffnung des Flügels, bzw. der Türe von der Innenseite jederzeit erhalten.

Bei Schliesseinrichtungen, bei welchen einer oder beide Türdrücker zusätzlich eine an sich bekannte Falle betätigen, ergibt sich die vorteilhafte Möglichkeit, dass das Gewichtselement, bzw. die vertikal verschiebbare Verbindungsplatte, über das Zylinderschloss in der oberen Position festgelegt werden können. Dabei wird die mit dem Mitnehmer des Zylinderschlosses zusammenwirkende Platte über beide Wegstrecken verschoben und der Mitnehmer gegen einen Anschlag geschwenkt. In dieser Position ist die selbsttätige Wirkung der Schliesseinrichtung, bzw. der Schliessriegel aufgehoben, was in bestimmten Ausnahmesituationen gewünscht sein kann.

Mit der erfindungsgemässen Schliesseinrichtung lassen sich alle Anforderungen an derartige Einrichtungen mit hoher Sperrsicherheit und gleichzeitiger Notöffnungsfunktion erfüllen. Trotzdem ist die Einrichtung einfach aufgebaut und bedarf nur weniger und einfacher Bauteile. Dadurch wird die Störanfälligkeit erheblich reduziert und es kann eine hohe Lebensdauer ohne Wartung gewährleistet werden. Es ist eine Anpassung an unterschiedliche Bauabmessungen möglich, sodass die Einrichtung einen sehr breiten Einsatzbereich finden kann.

Im folgenden wird die Erfindung anhand von Ausführungsbeispielen, unter Bezugnahme auf die beiliegenden Zeichnungen, näher erläutert. Es zeigen:
- Fig. 1: die Ansicht eines Flügels in der Form einer Türe,
- Fig. 2: einen Teilausschnitt aus einer ersten Ausführungsform der erfindungsgemässen Verriegelungseinrichtung im Bereich des Türdrückers mit den Einbauelementen in der unteren Position,
- Fig. 3: einen Teilausschnitt aus der Verriegelungseinrichtung gemäss Fig. 2 mit den Einbauelementen in der oberen Position,
- Fig. 4: einen teilweisen Vertikalschnitt durch das Beispiel gemäss Fig. 2,
- Fig. 5: die Ansicht der Mitnehmerplatte gemäss Fig. 2 und 3,
- Fig. 6: eine Ansicht der Verbindungsplatte gemäss Fig. 2 und 3,
- Fig. 7: einen Teilausschnitt aus einem zweiten Ausführungsbeispiel der erfindungsgemässen Verriegelungseinrichtung im Bereich des Türdrückers mit den Elementen in der unteren Position,
- Fig. 8: einen Teilausschnitt, zum Beispiel gemäss Fig. 7 mit dem Uebersetzungshebel und den zusätzlichen Mitnehmem,
- Fig. 9: einen Teilausschnitt im Bereich eines Schliessriegels gemäss dem Ausführungsbeispiel in Fig. 7.

Fig. 1 zeigt einen Flügel, bzw. eine Türe 2, in welche eine erfindungsgemässe Schliesseinrichtung 1 eingebaut ist. Diese Schliesseinrichtung 1 verfügt über mehrere Schliessriegel 3, welche in bekannter Weise die Zarge eines nicht dargestellten Türrahmens eingreifen. Die Schliessriegel 3 sind in der Schliessstellung dargestellt. Diese Schliessriegel 3 ragen in der Schliessstellung aus der Stimseite 6 der Türe 2 heraus und sind in der geöffneten Stellung der Türe 2 in diese Stimseite 6 versenkt, bzw. zurückgezogen. Aus der Stimseite 6 ragt zusätzlich ein Steuerelement 7, welches jedoch nur bei geöffneter Türe 2 in der dargestellten Position sichtbar ist. Dieses Steuerelement 7 wird beim Schliessen der Türe 2, bzw. sobald die Türe in den Rahmen eingreift, in die Schliesseinrichtung 1 zurückgestossen. Dieses Steuerelement 7 dient als Betätigungselement für den automatischen Sperrvorgang. An der Innenseite der Türe 2 ist ein Türdrücker 4 angeordnet, welcher in bekannter Weise schwenkbar ist. Durch Betätigen des Türdrückers 4 werden die Schliessriegel 3 entsperrt und in die Schliesseinrichtung 1 der Türe 2 zurückgezogen. Dies ermöglicht das Entsperren der Türe 2 und ein Verschwenken um die Schamiere 5 in eine Öffnungsstellung. Die Türe 2 kann zudem ein Zylinderschloss 52 oder ein Motorschloss aufweisen, dies ist jedoch in der Grundausführung nicht notwendig. Zusätzlich ist eine Falle 75 dargestellt, welche in an sich bekannter Weise mit dem Drücker 4 zusammen wirkt.

Die Figuren 2, 3 und 4 zeigen ein erstes Ausführungsbeispiel einer erfindungsgemässen Verriegelungseinrichtung 1. In Fig. 2 ist ein Teilausschnitt aus der Verriegelungseinrichtung 1 dargestellt und zwar im Bereich des inneren ersten Türdrückers 4. Dabei sind einige Elemente der Verriegelungsrichtung 1 teilweise verdeckt dargestellt. Alle beweglichen Elemente befinden sich in der gesperrten Position und die Schliessriegel 3 sind in der Verriegelungsposition. Der Türdrücker 4 weist eine Drückemuss 8 auf, welche in bekannter Weise um eine rechtwinklig zur Darstellungsebene stehende Achse drehbar ist. Mit dieser Drückemuss 8 ist ein erstes Betätigungselement 9 verbunden, welches im dargestellten Beispiel aus einem Hebel mit einem beweglichen Ende 10 besteht. Dieses bewegliche Ende 10 ist mit Hilfe des Türdrückers 4 in Richtung des Pfeiles 18 verschwenkbar. Durch diese Schwenkbewegung in Richtung des Pfeiles 18 werden weitere Elemente der Verriegelungseinrichtung 1 betätigt. Am beweglichen Ende 10 des ersten Betätigungselementes 9 ist ein Zapfen 19 befestigt, welcher in eine Mit) nehmeröffnung 20 einer Mitnehmerplatte 15 eingreift. Diese Mitnehmerplatte 15 ist mittels Führungen 21 beweglich geführt und in Richtung der Pfeile 22 vertikal verschiebbar. Die Führungen 21 bestehen dabei aus einer Längsnute in der Mitnehmerplatte 15 und einem am Gehäuse 14 der Verriegelungseinrichtung 1 befestigten Zapfen. Die Mitnehmerplatte 15 weist einen schrägen Steuerbereich 23 auf, welcher mit dem Sperrmittel 17 des zweiten Sperrelementes 16 zusammenwirkt. Am unteren Ende ist die Mitnehmerplatte 15 mit einer nicht dargestellten Rückholfeder 24 verbunden. Wenn die Mitnehmerplatte 15 nach oben verschoben wird, verdrängt die Steuerfläche 23 das Sperrmittel 17 des zweiten Sperrelementes 16 aus der dargestellten Sperrposition. In dieser Sperrposition greift das Sperrmittel 17 gleichzeitig in die Mitnehmerplatte 15 und in eine Ausnehmung 50 an einer Verbindungsplatte 28 des vertikalen Gewichtselementes 25 ein. Das Gewichtselement 25 erstreckt sich über die ganze Höhe der Türe 2. Dieses Gewichtselement 25 umfasst im dargestellten ersten Beispiel eine obere Stange 26, eine untere Stange 27 und die mittlere Verbindungsplatte 28. Diese drei Elemente 26, 27, 28 sind fest miteinander verbunden.

Die Verbindungsplatte 28 verläuft parallel zur Mitnehmerplatte 15 und ist in der Darstellungsebene der Figur 2 hinter der Mitnehmerplatte 15 angeordnet. Auch die Verbindungsplatte 28 ist mittels der Führungen 21 beweglich geführt und in Richtung der Pfeile 22 vertikal verschiebbar. Weitere Führungen 21 sind an den oberen und unteren Stangen 26,27 vorgesehen. Im oberen Bereich der Verbindungsplatte 28 ist das erste Sperrelement 39 angeordnet, welches quer zur Bewegungsrichtung der Verbindungsplatte 28 verschiebbar ist. Dazu sind Führungen 41 vorhanden. Das vordere Ende des ersten Sperrelementes 39 bildet das Steuerelement 7, welches bei offener Türe 2 aus der Stimseite 6 vorsteht. Am hinteren Ende des ersten Sperrelementes 39 befindet sich ein Sperrmittel 40, welches mit einer Nute 43 an der Verbindungsplatte 28 zusammenwirkt. Das Sperrmittel 40 greift in die Nute 43 ein, wenn sich die Verbindungsplatte 28 und damit das Gewichtselement 25 in der oberen Position befindet. Das erste Sperrelement 39 ist mit einer Feder 42 belastet. Ebenfalls im oberen Bereiche der Verbindungsplatte 28 ist ein Schliessriegel 3 mit der zugehörigen Riegelmechanik 29 dargestellt. Der Riegel 3 ist über eine Führung 30 horizontal beweglich geführt und durch eine Feder 34 belastet, welche den Riegel 3 in Richtung der Stimseite 6 drückt. Über dem Riegel 3 ist eine parallele Sperrplatte 32 mit einem Sperrwinkel 35 vertikal verschiebbar angeordnet. Der Sperrwinkel 35 ist in eine Ausnehmung 36 am Riegel 3 ein- und ausrückbar. Am unteren Ende der Sperrplatte 32 ist ein Kontaktelement 37 einem ersten Mitnehmer 38 an der Verbindungsplatte 28 bzw. am Gewichtselement 25 zugeordnet. Die Riegelmechanik 29 umfasst im weiteren einen Kipphebel 31 mit einem Mitnehmer 33. Der Kipphebel 31 ist um den Zapfen 44 schwenkbar und greift mit dem oberen Ende in den Riegel 3 ein. Durch Verschwenken des Kipphebels 31 wird der Riegel 3 in die Schliesseinrichtung 1 zurückgezogen oder zur Verriegelung freigegeben. Das Verschwenken des Kipphebels 31 erfolgt mit Hilfe eines zweiten Mitnehmers 45 an der Verbindungsplatte 28, bzw. am Gewichtselement 25. Dieser zweite Mitnehmer 45 wirkt mit dem Mitnehmer 33 am Kipphebel 31 zusammen. Durch Verschieben der Verbindungsplatte 28 nach oben, greift der erste Mitnehmer 38 in das Kontaktelement 37 der Sperrplatte 32 ein und schiebt diese ebenfalls nach oben. Dadurch wird der Sperrwinkel 35 aus der Ausnehmung 36 am Riegel 3 ausgerückt und der Riegel 3 freigegeben. Bei weiterem Verschieben der Verbindungsplatte 28 nach oben wirkt der zweite Mitnehmer 45 mit dem Mitnehmer 33 am Kipphebel 31 zusammen und schwenkt den Kipphebel 31 um den Zapfen 44, wodurch der Riegel 3 gegen die Kraft der Feder 34 zurückgeschoben wird. Sobald die Verbindungsplatte 28, bzw. das Gewichtselement 25 ganz nach oben geschoben ist, greift das Sperrmittel 40 des ersten Sperrelementes in die Nute 43 ein und blockiert die Verbindungsplatte 28 und damit das Gewichtselement 25 in dieser obersten Position. Diese Position aller Elemente ist in Figur 3 dargestellt.

Im Bereich der oberen Stange 26, sowie der unteren Stange 27 des Gewichtselementes 25 sind weitere nur in Figur 1 dargestellte Riegel 3 mit entsprechenden Riegelmechaniken 29 angeordnet, wobei im Bereich dieser zusätzlichen Riegel 3 die Stangen 26, bzw. 27 mit entsprechenden Mitnehmerelementen 38 und 45 ausgestattet sind, um die jeweilige Riegelmechanik 29 zu betätigen. Es ist auch möglich, die Stangen 26, 27 um 90° zu drehen und die Mitnehmer 38 und 45 als Winkel auszubilden.

Das obere Ende der Mitnehmerplatte 15 ist als Mitnehmerelement 47 ausgebildet. An der Verbindungsplatte 28 ist ein weiteres Mitnehmerelement 46 angeordnet, welches in der in Figur 2 dargestellten Sperrposition zum Mitnehmerelement 47 einen freien Abstand 67 aufweist. Dieser freie Abstand 67 ist mindestens so gross wie der Verschiebeweg der Mitnehmerplatte 15, welcher notwendig ist, um das Sperrmittel 17 über den Steuerbereich 23 aus der Führung 50 der Verbindungsplatte 28, bzw. des Gewichtselementes 25 auszurücken.

Das Betätigungselement 9, welches mit dem inneren Türdrücker 4 über die Drükkemuss 8 verbunden ist, ist mit einer Rückholfeder 48 ausgestattet, welche gegen die Schwenkrichtung des Pfeiles 18 wirkt. In Fig. 2 befindet sich das Betätigungselement 9 und damit dessen Achse 49 in der Ausgangsposition. In Fig. 3 ist diese Ausgangsposition strichpunktiert angedeutet und das Betätigungselement 9 in der maximal verschwenkten Position mit der Achse 49" dargestellt. Das bewegliche Ende 10 des Betätigungselementes 9 ist dabei um den maximalen Verschiebebereich 11 nach oben verschwenkt. Da der Zapfen 19 am Betätigungselement 9 über die Mitnehmeröffnung 20 die Mitnehmerplatte 15 mitnimmt, ist diese in Fig. 3 ebenfalls um den Verschiebebereich 11 nach oben verschoben. In dieser Position, in welcher die Mitnehmerplatte 15 um den maximalen Verschiebebereich 11 verschoben ist, wirken die Mitnehmerelemente 46 und 47 zusammen, und auch die Verbindungsplatte 28, bzw. das Gewichtselement 25 ist um diesen maximalen Verschiebebereich 11 nach oben verschoben. In dieser Position ist die Verbindungsplatte 28 über das Sperrmittel 40 des ersten Sperrelementes 39 blockiert und das Steuerelement 7 aus der Stimseite 6 der Türe 2 ausgefahren. Die Riegel 3 sind vollständig in die Schliesseinrichtung 1 zurückgezogen und die Riegelmechanik 29 ist über die Verbindungsplatte 28, bzw. das Gewichtselement 25 in dieser Position blockiert.

Um die Elemente der Schliesseinrichtung 1 von der in Fig. 2 dargestellten Sperrposition der Türe 2 in die in Fig. 3 dargestellte Öffnungsposition zu verschieben, wird die Mitnehmerplatte 15 in zwei Schritten über den gesamten Verschiebebereich 11 verschoben. Dazu ist der Verschiebebereich 11 in einen ersten Sektor 12 und einen zweiten Sektor 13 aufgeteilt. Bei Betätigung durch den Türdrücker 4 über das erste Betätigungselement 9 befindet sich dessen Achse 49 am Ende des ersten Sektors 12 in der in Fig. 3 dargestellten Position 49'. Während des Verschwenkens des beweglichen Endes 10 des Betätigungselementes 9, bzw. des Verschiebens der Mitnehmerplatte 15 über den ersten Sektor 12 des Verschiebebereiches 11 wird die Verbindungsplatte 28 nicht verschoben. Das Verschieben der Mitnehmerplatte 15 über den ersten Sektor 12 des Verschiebebereiches 11 dient dazu, das Sperrmittel 17 des zweiten Sperrelementes 16 über den Steuerbereich 23 an der Mitnehmerplatte 15 in die Entriegelungsposition auszurücken. In dieser in Fig. 3 dargestellten ausgerückten Position befindet sich das Sperrmittel 17 des zweiten Sperrelementes 16 ausserhalb der Mitnehmerplatte 15, bzw. der Verbindungsplatte 28. Das Mitnehmerelement 47 an der oberen Kante der Mitnehmerplatte 15 steht dabei gerade in Berührungskontakt mit dem Mitnehmerelement 46 an der Verbindungsplatte 28. Durch weiteres Verschieben der Mitnehmerplatte 15 über den zweiten Sektor 13 des Verschiebebereiches 11 wird die Verbindungsplatte 28 über die Mitnehmerelemente 46, 47 mitgenommen und alle Schliessriegel 3 über deren Riegelmechanik 29 zurückgezogen, bis in der obersten Position, d.h. am Ende des Verschiebebereiches 11, das Sperrmittel 40 des ersten Sperrelementes 39 in die Verbindungsplatte 28, bzw. das Gewichtselement 25 einrastet. In dieser Position holt die Rückholfeder 48 das Betätigungselement 9 und damit den Türdrücker 4 in die Ausgangsposition zurück, da sich das bewegliche Ende 10 des Betätigungselementes 9 frei in der Mitnehmeröffnung 20 zurückbewegen kann. Infolge des Eigengewichtes oder mit Hilfe einer nicht dargestellten Rückholfeder bewegt sich auch die Mitnehmerplatte 15 in die Ausgangsposition zurück. Sobald die Türe 2 in den Rahmen eingeschwenkt wird, wird das Steuerelement 7 betätigt, d.h. in die Stimseite 6 der Türe 2 zurückgedrückt. Dadurch wird das Sperrmittel 40 des ersten Sperrelementes 39 aus der Nute 43 an der Verbindungsplatte 28 ausgerückt und damit die Verbindungsplatte 28, bzw. das Gewichtselement 25 freigegeben. Infolge des Eigengewichtes des Gewichtselementes 25, welches aus der Verbindungsplatte 28 und den beiden oberen und unteren Stangen 26, 27 besteht, fällt das Gewichtselement 25 nach unten in die in Fig. 2 dargestellte Ausgangsposition, wodurch an den Schliessriegeln 3 die Riegelmechanik 29 freigegeben und die Schliessriegel 3 über die Federn 34 ausgerückt werden, bis sie die in Fig. 2 dargestellte Sperrposition einnehmen. In dieser Ausgangsposition der Verbindungsplatte 28 rückt das Sperrmittel 17 des zweiten Sperrelementes 16 in die Spermute 50 ein. Dieses Einrükken erfolgt durch das Verschieben des zweiten Sperrelementes 16 über die Feder 51. Die Schliessriegel 3 werden über die Sperrplatte 32 blockiert, wobei diese Sperrplatte 32 von einer nicht dargestellten Feder eingerückt wird.

Eine Schliesseinrichtung 1, welche gemäss den Fig. 1 bis 3 einen inneren Türdrücker 4 und die erfindungsgemässe Anordnung der Mitnehmerplatte 15, der Verbindungsplatte 28, Schliessriegeln 3 mit Riegelmechaniken 29, sowie ein erstes Sperrelement 39 und ein zweites Sperrelement 16 und ein Steuerelement 7 aufweist, ermöglicht ein Versperren der Türe 2 durch Schwerkraftauslösung und ein jederzeitiges Öffnen der Schliesseinrichtung 1 und Entsperren der Schliessriegel 3 über den Türdrücker 4. In vorteilhafter Weise ist die Schliesseinrichtung 1 mit einem an sich bekannten Doppelzylinderschloss 52 ausgestattet. Dieses Zylinderschloss 52 weist einen Schlüsselkanal 53 und als Mitnehmer ein Zahnrad 54 auf. Das Zahnrad 54 wirkt mit dem Zahnkranz 72 eines Zahnradsegmentes 55 zusammen, welches an einem Zapfen 56 gelagert ist. Das Zahnradsegment 55 ist im dargestellten Beispiel vor der Mitnehmerplatte 15 angeordnet und weist an der Rückseite einen Mitnehmerzapfen 57 auf. Dieser Mitnehmerzapfen 57 wirkt mit einem Nocken 58 der Mitnehmerplatte 15 zusammen. Wird ein passender Schlüssel in den Schlüsselkanal 53 des Zylinderschlosses 52 eingesteckt, kann der Schlossrotor und damit das Zahnrad 54 um die Längsachse des Schlosses 52 verdreht werden. Durch diese Rotationsbewegung des Zahnrades 54 wird das Zahnradsegment 55 um den Zapfen 56 in Richtung des Pfeiles 59 verschwenkt. Mittels des Mitnehmerzapfens 57, welcher in den Nocken 58 an der Mitnehmerplatte 15 eingreift, wird dadurch die Mitnehmerplatte 15 nach oben verschoben. Dieses Verschieben der Mitnehmerplatte 15 ist möglich, ohne dass das Betätigungselement 9 des Türdrückers 4 bewegt wird. Durch weiteres Verdrehen des Schlüssels, bzw. des Zahnrades 54 wird das Zahnradsegment 55 so weit verschwenkt, bis die Mitnehmerplatte 15 und die Verbindungsplatte 28 die in Fig. 3 dargestellten Positionen eingenommen haben. Auf diese Weise kann die Türe 2, bzw. die Verriegelungseinrichtung 1 sowohl von der Innen- wie auch von der Aussenseite durch Betätigen des Zylinderschlosses 52 mit einem passenden Schlüssel entriegelt und geöffnet werden. Dabei wird die zulässige Rotationsbewegung des Zylinderschlosses 52 so begrenzt, dass der Schlüssel in der entsperrten Position der Verriegelungseinrichtung 1 nicht abgezogen werden kann. Dies ist eine Sicherheitsmassnahme, da in der in Fig. 3 dargestellten Position des Zahnradsegmentes 55 und des Mitnehmerzapfens 57 das Gewichtselement 25 blockiert ist. Deshalb muss das Zahnradsegment 55 zuerst wieder in die Ausgangsposition gemäss Fig. 2 zurückgedreht werden, damit der Schlüssel abgezogen und damit der vertikale Verschiebungsweg 11 für das Gewichtselement 25, bzw. die Verbindungsplatte 28, sowie die Mitnehmerplatte 15 freigegeben wird. Das Zylinderschloss 52 kann in bekannter Weise mit einem Motorantrieb kombiniert oder durch einen Motorantrieb ersetzt werden. Dies ermöglicht die femgesteuerte Betätigung der Schliesseinrichtung 1, z.B. über eine Zutrittskontrolleinrichtung.

Im Bereiche des Zahnradsegmentes 55 ist ein weiteres Zahnrad 60 gelagert, welches in den Zahnkranz 72 des Zahnradsegmentes 55 eingreift. Auf dem Lagerzapfen 61 dieses Zahnrades 60 ist ein Polygonsegment 62 befestigt. Im vorliegenden Beispiel handelt es sich um ein Vierkantprofil, wobei auch ein Dreikantprofil eine geeignete Lösung darstellt. Am Polygonsegment 62 liegt ein flaches Teil einer Feder 63 an und bildet mit dem Zahnrad 60 eine Hemmung für das Zahnradsegment 55. Diese Hemmung ermöglicht ein Nachfassen während des manuellen Drehens des Zylinderschlosses 52, ohne dass das Zahnradsegment 55 durch das Gewicht des Gewichtselementes 25 entgegen der Richtung des Pfeiles 59 in die Ausgangsposition zurückgeschwenkt wird.

In Fig. 4 ist ein Teilschnitt im Bereiche der Führungen 21 quer zur Darstellungsebene der Fig. 2 dargestellt. Aus diesem Querschnitt ist die Anordnung der verschiedenen Elemente zueinander ersichtlich. Am Gehäuse 14 sind die Zapfen 64, 65 und 56 befestigt, welche Teile der Führungen 21 bilden. Diese Führungen 21 sind durch die Zapfen 64, 65 und 56, sowie die aus Fig. 2 und 5, bzw. 6 ersichtlichen Längsnuten 68, bzw. 69 in der Mitnehmerplatte 15 und der Verbindungsplatte 28 gebildet. Zwischen der Verbindungsplatte 28 und der parallel dazu angeordneten Mitnehmerplatte 15 sind nicht dargestellte Distanz- und Gleitelemente angeordnet. Die Verbindungsplatte 28 ist über ein Verbindungselement 66 mit der unteren Stange 27 fest verbunden. In die Mitnehmeröffnung 20 an der Mitnehmerplatte 15 greift der Zapfen 19 ein, welcher mit dem beweglichen Ende 10 des ersten Betätigungselementes 9 verbunden ist. Das Mitnehmerelement 9 ist dabei mit der Mitnehmemuss 8 verbunden. Auf dem Zapfen 56 ist am äusseren Ende das Zahnradsegment 55 gelagert. Am oberen Ende der Mitnehmerplatte 15 befindet sich das Mitnehmerelement 47, welches mit dem Mitnehmerelement 46 an der Verbindungsplatte 28 zusammenwirkt. In der Ausgangsposition ist der Abstand 67 zwischen dem Mitnehmerelement 46 und dem Mitnehmerelement 47 mindestens so gross wie der erste Sektor 12 des Verschiebebereiches 11 für die Mitnehmerplatte 15.

In Fig. 5 ist eine Ansicht der Mitnehmerplatte 15 dargestellt. Sie weist die Mitnehmeröffnung 20 und zwei Längsnuten 68 auf. An der rechten Seitenfläche ist der Steuerbereich 23 erkennbar, welcher mit dem Sperrmittel 17 des zweiten Sperrelementes 16 zusammenwirkt. Der Nocken 58 bildet das Kontaktelement zum Mitnehmerzapfen 57 am Zahnradsegment 55.

Fig. 6 zeigt eine Ansicht der Verbindungsplatte 28 ohne die obere und untere Stange 26, 27. Die Längsnuten 69 sind ebenfalls Bestandteil der Führungen 21 und wirken mit den Zapfen 64, 65 und 56 zusammen. An der rechten Seitenfläche ist die Nute 43, welche mit dem Sperrmittel 40 des ersten Sperrelementes 39 zusammenwirkt und die Spermute 50, welche mit dem Sperrmittel 17 des zweiten Sperrelementes 16 zusammenwirkt, dargestellt. Zusätzlich ist in Fig. 6 eine Mitnehmeröffnung 70 gezeigt, welche benutzt wird, wenn an der Türe 2 ein zweiter äusserer Drücker angebracht ist. Mit diesem äusseren Drücker ist dann ein zweites Betätigungselement verbunden, welches um die Achse der Drückemuss verschwenkbar ist. Das freie Ende dieses zweiten Betätigungselementes weist wie das bewegliche Ende 10 des ersten Betätigungselementes 9 einen Mitnehmerzapfen auf, welcher in diese Mitnehmeröffnung 70 eingreift und an der Kontaktfläche 71 anliegt. Solange das Sperrmittel 17 des zweiten Sperrelementes 16 in die Spermute 50 eingerückt ist, kann der äussere Drücker nicht betätigt werden. Damit dieser zweite äussere Drücker betätigt werden kann, muss zuerst über das Zylinderschloss 52 die Mitnehmerplatte 15 um den ersten Sektor 12 des Verschiebebereiches 11 verschoben werden und durch diese Verschiebung über den Steuerbereich 23 das Sperrmittel 17 aus der Spermute 50 ausgerückt werden. Erst nach diesem Entsperrvorgang kann durch Verschwenken des äusseren Türdrückers und damit des zweiten Betätigungselementes die Verbindungsplatte 28, bzw. das ganze Gewichtselement 25 nach oben verschoben und damit die Schliessriegel in die Türe 2 zurückgezogen werden.

Wenn die Türe 2 mit einem zweiten äusseren Drücker ausgestattet ist, kann die Mitnehmerplatte 15 durch teilweises Verschwenken des Zahnradsegmentes 55 um den ersten Sektor 12 des Verschiebebereiches 11 nach oben angehoben und in dieser Position festgestellt werden. Da in dieser Position das Sperrmittel 17 des zweiten Sperrelementes 16 nicht in Eingriff ist, kann die Schliesseinrichtung 1, bzw. die Verbindungsplatte 28 und damit das Gewichtselement 25 sowohl über den ersten inneren Drücker 4 als auch über den zweiten äusseren Drücker betätigt und damit die Schliessriegel 3 in die Öffnungsposition gebracht werden. Dies kann dort zweckmässig sein, wo über bestimmte Zeiten eine Türe von beiden Seiten geöffnet werden soll und zu anderen Zeiten nur eine Notöffnung von innen oder eine Öffnung über das Zylinderschloss 52 möglich sein soll.

In den Figuren 7, 8 und 9 ist ein zweites Ausführungsbeispiel einer erfindungsgemässen Verriegelungseinrichtung 1 dargestellt und nachfolgend beschrieben. Dabei handelt es sich um eine Variante mit reduzierter Einbautiefe und mit einer Riegelmechanik 29 ohne Federn.

In Fig. 7 ist ein Teilausschnitt aus der Verriegelungseinrichtung 1 dargestellt und zwar im Bereiche des inneren ersten Türdrückers 4. Dabei sind nicht alle Elemente der Verriegelungsrichtung 1 dargestellt, sondern die in Fig. 8 dargestellten Elemente sind entfernt. Der Türdrücker 4 weist eine Drückemuss 8 auf, welche in bekannter Weise um eine rechtwinklig zur Darstellungsebene stehende Achse drehbar ist. Mit dieser Drückemuss 8 ist ein erstes Betätigungselement 9 verbunden, welches im dargestellten Beispiel aus einem Hebel mit einem beweglichen Ende 10 besteht. Dieses bewegliche Ende 10 ist mit Hilfe des Türdrückers 4 in Richtung des Pfeiles 18 verschwenkbar. Durch diese Schwenkbewegung in Richtung des Pfeiles 18 werden weitere Elemente der Verriegelungseinrichtung 1 betätigt. Am beweglichen Ende 10 des ersten Betätigungselementes 9 ist ein Zapfen 19 befestigt, welcher in eine Mitnehmeröffnung 20 einer Mitnehmerplatte 80 eingreift. Diese Mitnehmerplatte 80 ist mit einer Führung 21 beweglich geführt und in Richtung der Pfeile 22 vertikal verschiebbar. Die Führung 21 besteht dabei aus einer Längsnute in der Mitnehmerplatte 80 und einem am Gehäuse der Verriegelungseinrichtung 1 befestigten Zapfen. Die Mitnehmerplatte 80 weist eine schräge Steuerfläche an einem Steuerbereich 23 auf, welche mit dem Sperrmittel 17 des zweiten Sperrelementes 98 zusammenwirkt. Am unteren Ende ist die Mitnehmerplatte 80 mit einer Rückholfeder 24 verbunden. Wenn die Mitnehmerplatte 80 nach oben verschoben wird, verdrängt die Steuerfläche des Steuerbereiches 23 das Sperrmittel 17 des zweiten Sperrelementes 98 aus der dargestellten Sperrposition. In dieser Sperrposition greift das Sperrmittel 17 in eine Ausnehmung 99 an einem Verbindungsteil 82 des vertikalen Gewichtselementes 25.

Über der Mitnehmerplatte 80 ist das Gewichtselement 25 angeordnet, welches sich über die ganze Höhe der Türe 2 erstreckt. Dieses Gewichtselement 25 umfasst eine obere Stange 81, eine nicht dargestellte untere Stange 83 und eine Verbindungsplatte 82. Parallel zu den oberen und unteren Stangen 81, 83 des Gewichtselementes 25 ist je eine Blockierstange 84 angeordnet, welche fest mit der mittleren Verbindungsplatte 82 verbunden sind. Alle Teile 81, 82, 83 und 84 sind über Führungen 85 geführt und in vertikaler Richtung nach unten und oben über einen bestimmten Bereich verschiebbar. Die Führungen 85 bestehen aus Längsnuten in den Einzelelementen des Gewichtselementes 25 und Führungszapfen, welche fest mit dem Gehäuse der Verriegelungseinrichtung 1 verbunden sind. Die obere und die untere Stangen 81, 83 sind nicht fest mit dem mittleren Teil der vertikalen Verbindungsplatte 82 verbunden. Das Zusammenwirken erfolgt über die zwei Mitnehmerelemente 86 und 87, welche in der verriegelten Position der Schliessriegel 3 mit einem Abstand zueinander angeordnet sind. Dieser Abstand, bzw. Zwischenraum entspricht der Länge der Wegstrecke 88, um welche Blockierelemente 89 an der Blockierstange 84 in die Schliessriegel 3 eingreifen. In Fig. 7 ist ein Schliessriegel 3 in gesperrter Position dargestellt. Dieser Schliessriegel 3 ist an einem Zapfen 90 schwenkbar gelagert, wobei der Zapfen 90 fest mit dem Gehäuse der Verriegelungseinrichtung 1 verbunden ist. Mit Distanz zum Lagerzapfen 90 ist am Schliessriegel 3 ein Mitnehmer 91 angeordnet, welcher in eine Nute 92 an der oberen vertikalen Stange 81, bzw. der unteren vertikalen Stange 83 eingreift. Im weiteren ist an jedem Schliessriegel 3 eine Halterung 93 ausgebildet, welche mit dem Blockierelement 89 zusammenwirkt. In der dargestellten Position des Schliessriegels 3 greift jedes Blockierelement 89 um die Länge der Wegstrecke 88 in die Halterung 93 am Schliessriegel 3 ein. Dadurch kann der Schliessriegel 3 nicht um den Zapfen 90 verschwenkt werden und wird in der verriegelten Position festgelegt. Diese Sperrung der Schliessriegel 3 kann nur durch Verschieben der Blockierstange 84 nach oben aufgehoben werden, sodass die Blockierelemente 89 aus den Halterungen 93 ausgerückt werden. Erst wenn die Blockierelemente 89 aus der Sperrposition ausgerückt sind, kann der Schliessriegel 3 mit Hilfe der oberen, bzw. unteren Verbindungsstange 81, 83 über den Mitnehmer 91 um den Schwenkzapfen 90 verschwenkt werden. Die entsperrte Position eines Schliessriegels 3 ist in Fig. 9 dargestellt. Die Blockierstange 84 wird mit Hilfe der mittleren Verbindungsplatte 82 vorerst so weit nach oben verschoben, bis das Blockierelement 89 aus dem Schliessriegel 3 ausgerückt ist. Nach Verschieben um diese Wegstrecke 88 liegen auch die beiden Mitnehmer 86 und 87 aneinander an, und bei weiterem Verschieben des mittleren Teiles 82 nach oben wird auch das obere Teil 81, bzw. das untere Teil 83 des Gewichtselementes 25 nach oben verschoben. Dadurch wird über den Mitnehmer 91 der Schliessriegel 3 um den Zapfen 90 in die entriegelte Position verschwenkt.

An der Verbindungsplatte 82 des Gewichtselementes 25 greift ein erstes Sperrelement 39 an. Dieses erste Sperrelement 39 weist ein Sperrmittel 40 auf, welches in einer bestimmten Position in eine Ausnehmung 94 an der Verbindungsplatte 82 eingreift. Das erste Sperrelement 39 ist Teil eines Schiebers 95, welcher etwa rechtwinklig zur Verschiebungsrichtung des Gewichtselementes 25 verschiebbar ist. Ein Ende des Schiebers 95 ist im Bereich der Stimseite 6 des Flügels 2 als Steuerelement 7 ausgebildet. Über eine Feder 96 wird der Schieber 95 entlang der Führung 97 verschoben. In der oberen Position des vertikalen Gewichtselementes 25, bzw. der Verbindungsplatte 82 befinden sich die Ausnehmung 94 in der Verbindungsplatte 82 und das Sperrmittel 40 in der gleichen Ebene. Damit kann die Feder 96 den Schieber 95 in Richtung der Stimseite 6 stossen, wodurch das Steuerelement 7 aus der Stirnseite 6 ausgeschoben wird. In dieser Position greifen das Sperrmittel 40 und die Ausnehmung 94 ineinander und blockieren jedes vertikale Verschieben der vertikalen Verbindungsplatte 82, bzw. des Gewichtselementes 25. Wird das Steuerelement 7 des Schiebers 95 beim Eingreifen des Flügels 2 in einen entsprechenden Rahmen, bzw. eine Zarge in die Stirnseite 6 des Flügels 2 hineingeschoben, so wird das Sperrmittel 40 aus der Ausnehmung 94 ausgerückt und die Verbindungssplatte 82, bzw. das Gewichtselement 25 für vertikale Bewegungen nach unten freigegeben. Damit wird das automatische Verriegeln des Flügels, bzw. der Türe 2 beim Eingreifen in einen entsprechenden Rahmen veranlasst.

In der unteren Position der vertikalen Verbindungsplatte 82, bzw. des Gewichtselementes 25, in welcher sich die Schliessriegel 3 in der verriegelten Position befinden, wird die vertikale Verbindungsplatte 82 durch das Sperrmittel 17 des zweiten Sperrelementes 98 gegen vertikale Verschiebungen blockiert. Dieses Sperrmittel 17 greift in die Ausnehmung 99 an der vertikalen Verbindungsplatte 82 ein. Die Anordnung dieses Sperrmittels 17 ist mit Hilfe von Fig. 8 zusätzlich beschrieben. Die Übertragung der vertikalen Bewegungen vom ersten Türdrücker 4, bzw. dem ersten Betätigungselement 9 auf die vertikale Verbindungsplatte 82, bzw. zum Gewichtselement 25 erfolgt über einen Mitnehmer 100 und ein Zwischenelement 101 sowie über weitere Mittel, wie sie zu Fig. 8 beschrieben sind. Das Zwischenelement 101 ist in Fig. 7 nur angedeutet, da es vor der Verbindungsplatte 82 liegt.

Fig. 8 zeigt einen Teilausschnitt aus dem Bereich des ersten Türdrückers 4, bzw. dessen Drückemuss 8 gemäss Fig. 7. Dabei sind nur diejenigen Teile dargestellt, welche vor der Ebene der Fig. 7 liegen und dort nicht dargestellt wurden. Versetzt zum ersten Betätigungselement 9 ist eine Kupplungsplatte 102 vertikal verschiebbar angeordnet. Diese Kupplungsplatte 102 ist an Führungen 103 gelagert und entlang dieser Führungen 103 um eine vorgegebene Strecke verschiebbar. An der Kupplungsplatte 102 ist eine Mitnehmemute 104 angeordnet, in welche ein Mitnehmerzapfen 105 eingreift. Dieser Mitnehmerzapfen 105 ist Teil des Zwischenelementes 101. Das Zwischenelement 101 ist an einem Zapfen 106 schwenkbar gelagert und ist am anderen Ende über eine Nute 107 mit dem Mitnehmer 100 an der vertikalen Verbindungsplatte 82 verbunden. Beim Verschieben der Kupplungsplatte 102 in vertikale Richtung wird die Bewegung der Mitnehmemute 104 auf den Mitnehmerzapfen 105 übertragen, wodurch das Zwischenelement 101 um den Zapfen 106 verschwenkt wird. Diese Schwenkbewegung wird mit einem vorgegebenen Übersetzungsverhältnis auf die Nute 107 und damit auf den Mitnehmer 100 übertragen. Durch Veränderung des Übersetzungsverhältnisses zwischen der Mitnehmemute 104 und der Nute 107 kann der vertikale Verschiebeweg der Verbindungsplatte 82, bzw. des Gewichtselementes 25 an unterschiedliche Verhältnisse angepasst werden. An der Kupplungsplatte 102 ist im weiteren eine Ausnehmung 108 angebracht, in welche der mit dem ersten Betätigungselement 9 verbundene Zapfen 19 eingreift. In Fig. 8 ist der Türdrücker 4 und damit das erste Betätigungselement 9 in der Ausgangsposition dargestellt. Die Kupplungsplatte 102 befindet sich in der unteren Positition, in welcher die Schliessriegel 3 in der Schliessstellung sind. Das erste Betätigungselement 9, welches mit dem Türdrücker 4 verbunden ist, bzw. dessen bewegliches Ende 10 ist um den Schwenkbereich 11 verschwenkbar. Dieser Schwenkbereich 11 ist in einen ersten Sektor 12 und einen zweiten Sektor 13 aufgeteilt. Durch Verschwenken des ersten Betätigungselementes 9 über den ersten Sektor 12 des Schwenkbereiches 11 wird die Mitnehmerplatte 80 in vertikaler Richtung verschoben (siehe Fig. 7). Nach dem Verschwenken des Endes 10 über den ersten Sektor 12 des Schwenkbereiches 11 liegt der Zapfen 19 am Bereich 109 der Kupplungsplatte 102 an. Wird nun das erste Betätigungselement 9 mit Hilfe des Türdrückers 4 über den zweiten Sektor 13 des Schwenkbereiches 11 weiter verschwenkt, so wird auch die Kupplungsplatte 102 in vertikaler Richtung nach oben verschoben. Die Verschiebung der Kupplungsplatte 102 erfolgt jedoch erst, nachdem während des Verschwenkens über den ersten Sektor 12 das Sperrmittel 17 mit Hilfe der Mitnehmerplatte 80 aus der vertikalen Verbindungsplatte 82 ausgerückt wurde. Somit wird durch Verschwenken des ersten Betätigungselementes 9 über den ersten Sektor 12 des Schwenkbereiches 11, d.h. während des ersten Bewegungsbereiches des Tür-drückers 4 nur die Blockierung der vertikalen Verbindungsplatte 82, bzw. des Gewichtselementes 25 in der untersten Position aufgehoben. Das Anheben des Gewichtselementes 25 und das Zurückziehen der Schliessriegel 3 in die Öffnungsposition erfolgt erst durch das Verschwenken des ersten Betätigungselementes 9 über den zweiten Sektor 13 des Schwenkbereiches 11. Der erste Schwenkbereich 12 erstreckt sich dabei zwischen den in Fig. 8 dargestellten Achsen 49 und 49' und der zweite Sektor 13 des Schwenkbereiches 11 zwischen den Achsen 49' und 49". Der gesamte Schwenkbereich 11 erstreckt sich zwischen den Achsen 49 und 49".

Bei einem Flügel, bzw. einer Türe 2, welche nur einen ersten Türdrücker 4 an der Innenseite aufweist, kann mit Hilfe der bis hier beschriebenen Elemente eine Verriegelungseinrichtung 1 gebaut werden, bei welcher der Verriegelungsvorgang der Schliessriegel 3 beim Schliessen der Türe automatisch über das Steuerelement 7 und das Gewichtselement 25 erfolgt, und bei welcher die Schliessriegel 3 und die vertikal verschiebbare Verbindungsplatte 82, bzw. das Gewichtselement 25 in der Schliessposition gegen unbefugtes Betätigen verriegelt, bzw. blockiert sind. Die entsprechende Verriegelungseinrichtung 1 kann jedoch mit Hilfe des ersten Türdrückers 4, welcher an der Innenseite angeordnet ist, jederzeit entriegelt und geöffnet werden.

In Fig. 7 und Fig. 8 ist eine weitere vorteilhafte Lösung dargestellt, bei welcher das Öffnen und Betätigen des Flügels, bzw. der Türe 2 auch von der Aussenseite erfolgen kann. Dazu ist die Verriegelungseinrichtung 1 mit einem Zylinderschloss 110 ausgestattet, welches mindestens von der Aussenseite mit einem entsprechenden Schlüssel betätigt werden kann. Das Zylinderschloss 110 weist einen Mitnehmer 111 auf, welcher in bekannter Weise in Richtung des Pfeiles 112 verschwenkbar ist. Im Bereich des Zylinderschlosses 110 ist eine verschiebbare Platte 113 angeordnet. Diese Platte 113 ist über die Führungen 114 in vertikaler Richtung verschiebbar, wobei diese Führungen 114 wiederum aus fest mit dem Gehäuse der Verriegelungseinrichtung 1 verbundenen Zapfen und Längsnuten in der Platte 113 bestehen. Zudem ist die Platte 113 mit einer Rückholfeder 115 ausgestattet. Die Platte 113 ist mit einem Zusatzelement 116 ausgestattet, welches mit dem Mitnehmer 111 des Zylinderschlosses 110 zusammenwirkt. Beim Verschwenken des Mitnehmers 111 um die Achse des Zylinderschlosses 110 greift der Mitnehmer 111 in dieses Zusatzelement 116 ein und verschiebt die Platte 113 in vertikale Richtung. Über der Platte 113 ist das zweite Sperrelement 98 angeordnet, welches an einem Zapfen 117 schwenkbar gelagert ist. Dieser Zapfen 117 ist fest mit dem Gehäuse der Verriegelungseinrichtung 1 verbunden. Am zweiten Sperrelement 98 ist einerseits das Sperrmittel 17 befestigt und mit Abstand dazu ein Mitnehmer 118. Dieser Mitnehmer 118 greift in eine Ausnehmung 119 in der Platte 113, wodurch die vertikalen Bewegungen der Platte 113 in Schwenkbewegungen des zweiten Sperrelementes 98 um den Zapfen 117 umgewandelt werden. Damit ist es möglich, von der Aussenseite der Türe 2 das Sperrmittel 17 des zweiten Sperrelementes 98 aus der vertikalen Verbindungsplatte 82, bzw. dem Gewichtselement 25 auszurücken, indem das Zylinderschloss 110 betätigt wird.

Zum Öffnen des Flügels, bzw. der Türe 2 von der Aussenseite ist in dem, in den Fig. 7 und 8 dargestellten Beispiel ein zusätzlicher nicht dargestellter zweiter Türdrücker mit einer Drückemuss 120 vorhanden. Mit dieser Drückemuss 120 ist ein zweites Betätigungselement 121 verbunden. Ein Mitnehmerteil 122 dieses zweiten Betätigungselementes 121 greift direkt in einen Bereich 123 der Kupplungsplatte 102 ein. Durch Verschwenken des zweiten Türdrückers, bzw. des zweiten Betätigungselementes 121 kann die Kupplungsplatte 102 in vertikaler Richtung nach oben verschoben und damit die vertikale Verbindungsplatte 82, bzw. das Gewichtselement 25 in die obere Position verschoben und die Schliessriegel 3 geöffnet werden. Dies ist jedoch nur möglich, wenn vorher mit Hilfe des Zylinderschlosses 110 und einem passenden Schlüssel über die Platte 113 das Sperrmittel 17 aus der vertikalen Verbindungsplatte 82 ausgerückt worden ist. Zum Öffnen des Flügels, bzw. der Türe 2 von der Aussenseite bedarf es somit einer Zulassungsberechtigung, welche durch den passenden Schlüssel gegeben ist. Andernfalls kann der zweite Türdrücker an der Aussenseite des Flügels, bzw. der Türe 2 nicht betätigt werden, und damit auch die Türe von der Aussenseite nicht geöffnet werden. Trotzdem ist aber auch in diesem Fall die Notöffnungsfunktion über den ersten Türdrücker 4 an der Innenseite des Flügels, bzw. der Türe 2 immer gewährleistet.

Das Zylinderschloss 110 kann im weiteren auch dazu verwendet werden, die Blockierung der vertikalen Verbindungsplatte 82, bzw. des Gewichtselementes 25 in der unteren Position für gewünschte Zeiträume aufzuheben. Dazu ist am Gehäuse der Verriegelungseinrichtung 1 ein Anschlagelement 124 angeordnet. Der Mitnehmer 111 des Zylinderschlosses 110 kann bis zu diesem Anschlagelement 124 verdreht werden und hält dann die Platte 113 in der oberen verschobenen Position. In dieser Position der Platte 113 ist auch das zweite Sperrelement 98 in die Öffnungsposition verschwenkt und damit das Sperrmittel 17 aus der vertikalen Verbindungsplatte 82 ausgerückt. In dieser Position kann der Flügel, bzw. die Türe 2 sowohl von innen wie auch von aussen mit Hilfe des ersten inneren Türdrückers 4 oder des zweiten äusseren Türdrückers geöffnet werden. Beim Schliessen der Türe 2 wird weiterhin das Steuerelement 7 betätigt und dadurch ein automatisches Verriegeln der Schliessriegel 3 gewährleistet. Diese Anordnung kann dort zweckmässig sein, wo zu bestimmten Zeiten der freie Durchgang von der Innen- sowie auch von der Aussenseite gewährleistet sein soll. Anstelle eines normalen mechanischen Zylinderschlosses 110 kann in bekannter Weise ein motorbetätigtes Zylinderschloss oder ein elektrischer Stellantrieb eingesetzt werden. Dies ist dort zweckmässig, wo das Schloss durch eine Fernsteuerung betätigt wird, oder ein Zutrittskontrollsystem vorhanden ist. In diesem Fall wirkt das motorbetätigte Zylinderschloss 110 oder der Stellantrieb mit entsprechenden elektrischen, bzw. elektronischen Steuerelementen 125 zusammen.

Fig. 9 zeigt einen Ausschnitt aus der Verriegelungseinrichtung 1 gemäss Fig. 7 im Bereiche eines Schliessriegels 3. Dabei ist der Schliessriegel 3 in der geöffneten, bzw. entsperrten Position dargestellt. Die vertikale Verbindungsplatte 82 befindet sich in der obersten Position und damit auch die Blockierstange 84 und die obere Stange 81 des Gewichtselementes 25. Das Mitnehmerelement 86 liegt in dieser Position am Mitnehmerelement 87 an. Das Blockierelement 89 ist vollständig aus dem Schliessriegel 3 ausgerückt. Durch das Verschieben der oberen Stange 81 des Gewichtselementes 25 in diese obere Position wird der Schliessriegel 3 über den Mitnehmer 91 und die Nute 92 um den Zapfen 90 in die dargestellte entriegelte Position gebracht. Dabei ist der Schliessriegel 3 vollständig in die Stimseite 6 des Flügels, bzw. der Türe 2 zurückgezogen.

Wenn für die Verriegelungseinrichtung 1 in der Türe 2 eine normale Bautiefe verfügbar ist, können bei der Anordnung gemäss Figuren 2 und 3 die Schliessriegel 3 auch gemäss Figur 7, bzw. Figur 9 ausgebildet sein. An Stelle der Stangen 26, 27 werden dann Stangen 81, 83, sowie parallel dazu je eine Blockierstange 84 vorgesehen. Im Bereich der Verbindungsplatte 82 wird dann kein Schliessriegel 3 angeordnet, sondem nur im Bereich der Blockierstangen 84. Umgekehrt ist es auch möglich, die Schliessriegelmechanik 29 gemäss dem Beispiel von Figur 2 in einer Einrichtung gemäss Figur 7 zu verwenden. Die parallelen Stangenpaare 84, 81, bzw. 84, 83 werden dann durch eine einzelne Stange 84 ersetzt, welche der Ausführungsform der Stangen 26, 27 in Figur 2 entsprechen.

## Patentansprüche

1. Schliesseinrichtung für einen Flügel (2), insbesondere eine Türe mit mehreren Schliessriegeln (3), mit einer Verriegelungseinrichtung (1) zum selbsttätigen Verriegeln des Flügels (2) beim Eingreifen in den Rahmen, wobei ein vertikal verschiebbares Gewichtselement (25), welches sich mindestens über einen Teil der Flügelhöhe erstreckt, ein Steuerelement für die Schliessriegel (3) bildet und dieses Gewichtselement (25) beweglich mit einem Türdrücker (4) verbunden ist, mit einem ersten Sperrelement (39) zum Blockieren des Gewichtselementes (25) in der offenen Position der Schliessriegel (3) und einem zweiten Sperrelement (16) zum Blockieren des Gewichtselementes (25) in der Schliessstellung der Schliessriegel (3), wobei diese Sperrelemente (16, 39) Mittel (17, 40) aufweisen, welche in entsprechende Gegenstücke am vertikal verschiebbaren Gewichtselement (25) ein- und ausrückbar sind, und einem mit einer Zarge zusammenwirkenden Steuerelement (7) dadurch gekennzeichnet, dass ein erster Türdrücker (4) an der Innenseite des Flügels (2) angeordnet und dieser Türdrücker (4) mit einem um die Achse der Drückemuss (8) schwenkbaren ersten Betätigungselement (9) mit einem, über zwei Bewegungssektoren (12, 13) beweglichen Ende (10) gekuppelt ist, das Gewichtselement (25) im Bereiche des Türdrückers (4) eine Verbindungsplatte (28; 82) aufweist und parallel zu dieser Verbindungsplatte (28; 82) eine vertikal verschiebbare Mitnehmerplatte (15; 80) angeordnet ist, diese Mitnehmerplatte (15; 80) eine Mitnehmeröffnung (20) in welche das bewegliche Ende (10) des Betätigungselementes (9) eingreift und einen Steuerbereich (23), welcher an einem Sperrmittel (17) des zweiten Sperrelementes (16) anliegt, aufweist, die Mitnehmerplatte (15; 80) und das bewegliche Ende (10) des Betätigungselementes (9) gemeinsam über einen Verschiebebereich (11) verschiebbar sind, wobei dieser Verschiebebereich (11) in einen ersten Sektor (12) und einen daran anschliessenden zweiten Sektor (13) aufgeteilt ist, an der Verbindungsplatte (28;82) ein Mitnehmerelement (46; 87) und an der Mittnehmerplatte (15) oder an einem Zusatzelement (81) ein Mitnehmerelement (47; 86) angeordnet sind, welche in der Sperrposition der Schliessriegel (3) und der Ausgangsposition der Mitnehmerplatte (15; 80) einen freien Abstand zueinander aufweisen, das Sperrmittel (17) in der Sperrposition der Schliessriegel (3) gleichzeitig in den Steuerbereich (23) an der Mitnehmerplatte (15; 80) und in eine Spermute (50; 99) in der Verbindungsplatte (28; 82) eingreift, dieses Sperrmittel (17), über die Verschiebebewegung der Mitnehmerplatte (15;80) über den ersten Sektor (12), mit dem Steuerbereich (23) der Mitnehmerplatte (15;80) zusammenwirkt und aus der Verbindungsplatte (28; 82) ausrückbar ist, über den zweiten Sektor (13) des Verschiebebereiches (11) der Mitnehmerplatte (15; 80) die beiden Mitnehmer (46;87 bzw. 47;86) an der Verbindungsplatte (28;28) und an der Mittnehmerplatte (15) oder am Zusatzelement (81) zusammenwirken und die Verbindungsplatte (28; 82) gemeinsam mit der Mittnehmerplatte (15; 80) verschiebbar ist, die Schliessriegel (3) mit einer Mechanik (29) ausgestattet sind, welche die Schliessriegel (3) in der Sperrposition blockiert, das Gewichtselement (25), in der Sperrposition oder Schliesstellung der Schliessriegel (3), in der unteren Endlage positioniert und in der zurückgezogenen Position der Schliessriegel (3) das Gewichtselement (25) in der oberen Endlage positioniert und mittels des ersten Sperrelementes (39) festgestellt ist.

2. Schliesseinrichtung nach Patentanspruch 1, dadurch gekennzeichnet, dass jeder Schliessriegel (3) eine etwa rechtwinklig zum Gewichtselement (25) verlaufende Führung (30) und eine Riegelmechanik (29) aufweist, die Mechanik (29) einen Kipphebel (31) und eine Sperrplatte (32) umfasst, wobei der Kipphebel (31) einen Mitnehmer (33) aufweist, welcher mit einem zweiten Mitnehmer (45) des Gewichtselementes (25) zusmmenwirkt, und ein Kontaktelement (37) der Sperrplatte (28) mit einem ersten Mitnehmer (38) des Gewichtselementes (25) verbunden ist.

3. Schliesseinrichtung nach Patentanspruch 1, dadurch gekennzeichnet, dass jeder Schliessriegel (3) an einem festen Zapfen (90) schwenkbar gelagert ist und mit einem, in Distanz zum Zapfen (90) angeordneten, Mitnehmer (91) in ein oberes oder unteres Teilelement (81, 83) des Gewichtselement (25) eingreift, parallel zu den beiden Teilelementen (81, 83) je ein zweite verschiebbare Blockierstange (84) angeordnet ist, an dieser zweiten Blokkierstange (84) für jeden Schliessriegel (3) ein Blockierelement (89) angeordnet ist, dieses Blockierelement (89) in der verriegelten Position des Flügels (2) in eine Halterung (93) am Schliessriegel (3) eingreift, die oberen und unteren Teilelemente (81, 83) und die Blockierstange (84), zusätzlich zur Verbindung über den Mitnehmer (91), über die Mitnehmerelemente (86, 87) zusammenwirken und der freie Abstand zwischen diesen beiden Mitnehmerelementen (86, 87), in der verrriegelten Position der Schliessriegel (3), mindestes so gross ist wie die Länge der Wegstrecke (88) welche jedes der Blockierelemente (89) in die Halterungen (93) an den Schliessriegeln (3) eingreift.

4. Schliesseinrichtung nach einem der Patentansprüche 1 bis 3, dadurch gekennzeichnet, dass im Bereiche des zweiten Sperrelementes (16) ein Zylinderschloss (52; 110) angeordnet ist, im Schwenkbereich des Mitnehmers (54; 111) des Zylinderschlosses (52; 110) eine verschiebbare oder verschwenkbare Platte (55; 113) gelagert ist, der schwenkbare Mitnehmer (54; 111) dieses Schlosses (52; 110) in einen Teilbereich (72; 116) dieser Platte (55; 113) eingreift, ein Kontaktelement (58; 65) dieser Platte (55; 113) über weitere Elemente mit dem zweiten Sperrelement (16) zusammenwirkt und durch Verschieben oder Verschwenken dieser Platte (55; 113) um eine erste, vorbestimmte Wegstrecke das Sperrmittel (17) des zweiten Sperrelementes (16) aus der verschiebbaren Verbindungsplatte (28; 82) ausrückbar ist.

5. Schliesseinrichtung nach einem der Patentansprüche 1 bis 4, dadurch gekennzeichnet, dass ein zweiter Türdrücker an der Aussenseite des Flügels (2) angeordnet ist, dass der erste innere und der zweite äussere Türdrükker unabhängig voneinander schwenkbar sind und der zweite äussere Türdrücker mit einem um die Achse der zweiten Drückemuss (120) schwenkbaren zweiten Betätigungselement (121) ausgestattet ist und ein Teil dieses zweiten Betätigungselementes (121) direkt oder über Zusatzelemente in die Verbindungsplatte (28; 82) eingreift, wobei der äussere Türdrücker und das zweite Betätigungselement (121) nur schwenkbar sind, wenn das zweite Sperrelement (16) aus der Verbindungsplatte (28; 82) ausgerückt ist.

6. Schliesseinrichtung nach einem der Patentansprüche 1 bis 5, dadurch gekennzeichnet, dass die Verbindungsplatte (28; 82) oder eine Kupplungsplatte (102) zur Verbindungsplatte (82) mit einem zweiten Kontaktbereich (123) für das Zusammenwirken mit dem schwenkbaren Ende eines zweiten Betätigungselementes (121) eines zweiten Türdrückers ausgestattet ist und jedes der Betätigungselemente (9; 121) der beiden Türdrücker unabhängig vom anderen Betätigungselement (121; 9) mit der Verbindungsplatte (28; 82) zusammenwirkt.

7. Schliesseinrichtung nach einem der Patentansprüche 1 bis 6, dadurch gekennzeichnet, dass die Verbindungsplatte (82) mit einem Mitnehmer (100) in ein Zwischenelement (101) in der Form eines Übersetzungshebels eingreift, und dieser Übersetzungshebel (101) an einem Ende schwenkbar gelagert ist und über einen Mitnehmer (105) mit einer verschiebbaren Kupplungsplatte (102) zusammenwirkt, diese Kupplungsplatte (102) zusätzlich zur Mitnehmerplatte (80) angeordnet ist und das bewegliche Ende (10) des ersten Betätigungselementes (9) am Beginn des zweiten Sektors (13) des Schwenkbereiches (11) an einem Bereich (109) dieser Kupplungsplatte (102) anliegt und diese Kupplungsplatte (102) direkt oder über das Zwischenelement (101) mit der vertikal verschiebbaren Verbindungsplatte (82) verbunden ist.

8. Schliesseinrichtung nach einem der Patentansprüche 1 bis 7, dadurch gekennzeichnet, dass das erste Sperrelement (39) Teil eines Schiebers ist, dieser Schieber etwa rechtwinklig zur Verbindungsplatte (28; 82) verschiebbar ist, ein Ende des Schiebers im Bereiche der Stimseite (6) des Flügels (2) als Steuerelement (7) ausgebildet ist und das andere Ende des Schiebers von einer in Richtung der Stimseite (6) des Flügels (2) wirkenden Federkraft beaufschlagt ist.

9. Schliesseinrichtung nach einem der Patentansprüche 1 bis 8, dadurch gekennzeichnet, dass das vertikale Gewichtselement (25) aus einem oberen Teil (26; 84, 81) und einem unteren Teil (27; 84, 83) besteht und dass das obere und das untere Teil über die Verbindungsplatte (28; 82) als Mittelteil miteinander verbunden sind.

10. Schliesseinrichtung nach Patentanspruch 4, dadurch gekennzeichnet, dass die verschiebbare Verbindungsplatte (28; 82), über die mit dem Zylinderschloss (52; 110) zusammenwirkende Platte (55; 113), durch zusätzliches Verschwenken des Mitnehmers (54; 111) des Schlosses (52; 110) in die Entriegelungsposition der Schliessriegel (3) verschiebbar ist.

11. Schliesseinrichtung nach Patentanspruch 4, dadurch gekennzeichnet, dass das Zylinderschloss (52; 110) mit einem Schlüsselkanal (53) aussgestattet ist und das Schloss (52; 110) mindestens von der Aussenseite des Flügels (2) mit einem Schlüssel betätigbar ist.

12. Schliesseinrichtung nach Patentanspruch 4, dadurch gekennzeichnet, dass das Zylinderschloss (52; 110) mit einem Elektromotor ausgestattet und angetrieben ist und dieser Motor mit einer Fernsteuerung (125) verbunden ist.

13. Schliesseinrichtung nach Patentanspruch 10, dadurch gekennzeichnet, dass der Mitnehmer (111) des Zylinderschlosses (110) nach dem zusätzlichen Verschwenken an einem Endanschlag (124) anliegt und in dieser entsperrten Position die Platte (113), die Verbindungsplatte (82) und damit die Schliessriegel (3) in der Öffnungsposition festlegt.

14. Schliesseinrichtung nach Patentanspruch 4, dadurch gekennzeichnet, dass die verschwenkbare Platte ein Zahnradsegment (55) ist, der Zahnkranz (72) dieses Zahnradsegmentes (55) in ein zusätzliches Zahnrad (60) eingreift, der Lagerzapfen (61) dieses Zahnrades (60) mit einem Polygonsegment (62) ausgestattet ist und eine Feder (63) an einer Fläche des Polygonsegmentes (62) anliegt.

15. Schliesseinrichtung nach einem der Patentansprüche 1 bis 14, dadurch gekennzeichnet, dass das mit dem Türdrücker (4) verbundene Betätigungselement (9) ein Verbindungselement aufweist, an der Verriegelungseinrichtung (1) eine Falle (75) angeordnet ist und dieses Verbindungselement in die Falle (75) eingreift.

## Claims

1. A locking device for a wing (2), more particularly a door with a plurality of locking bolts (3), with a locking mechanism (1) for automatic locking of the wing (2) by engagement in the frame, a vertically displaceable weight element (25), which extends at least over part of the wing height, forming a control element for the locking bolts (3) and being movably connected with a door handle (4), with a first locking element (39) for blocking the weight element (25) in the open position of the locking bolts (3) and a second locking element (16) for blocking the weight element (25) in the closed position of the locking bolts (3), the said locking elements (16, 39) comprising means (17, 40) which can be engaged in and released from corresponding counter elements on the vertically displaceable weight element (25), and a control element (7) cooperating with a border, characterised in that a first door handle (4) is arranged on the inside of the wing (2) and the said door handle (4) is coupled with a first actuating element (9) pivotable about the axis of the handle nut (8) and comprising an end (10) displaceable via two movement sectors (12, 13), the weight element (25) comprises a connecting plate (28; 82) in the region of the door handle (4) and a vertically displaceable driving plate (15; 80) is arranged parallel to the said connecting plate (28; 82), the said driving plate (15; 80) comprises a driving aperture (20), in which the displaceable end (10) of the actuating element (9) engages, and a control region (23), which rests against a locking means (17) of the second locking element (16), the driving plate (15; 80) and the displaceable end (10) of the actuating element (9) are displaceable together via a displacement region (11), the said displacement region (11) being divided into a first sector (12) and an adjoining second sector (13), a driving element (46; 87) is arranged on the connecting plate (28; 82) and a driving element (47; 86) is arranged on the driving plate (15) or on an auxiliary element (81), which driving elements, in the locking position of the locking bolts (3) and the exit position of the driving plate (15; 80) have a clear spacing relative to one another, the locking means (17) in the locking position of the locking bolts (3) simultaneously engages in the control region (23) on the driving plate (15; 80) and in a locking groove (50; 99) in the connecting plate (28; 82), the said locking means (17) cooperates via the displacement movement of the driving plate (15; 80) via the first sector (12) with the control region (23) of the driving plate (15; 80) and can be released from the connecting plate (28; 82), via the second sector (13) of the displacement region (11) of the driving plate (15; 80) the two driving elements (46; 87 and 47; 86) cooperate with the connecting plate (28; 82) and the driving plate (15) or auxiliary element (81) and the connecting plate (28; 82) is displaceable together with the driving plate (15; 80), the locking bolts (3) are provided with a mechanism (29), which blocks the locking bolts (3) in the locking position, positions the weight element (25) in the lower end position in the locking position or closing position of the locking bolts (3), and in the retracted position of the locking bolts (3) positions the weight element (25) in the upper end position and is locked in position by means of the first locking element (39).

2. A locking device according to claim 1, characterised in that each locking bolt (3) comprises a guide (30) extending approximately at right angles to the weight element (25) and a bolt mechanism (29), the mechanism (29) comprises a rocker arm (31) and a locking plate (32), the rocker arm (31) comprising a driving element (33), which cooperates with a second driving element (45) of the weight element (25), and a contact element (37) of the locking plate (28) is connected to a first driving element (38) of the weight element (25).

3. A locking device according to claim 1, characterised in that each locking bolt (3) is pivotably mounted on a fixed journal (90) and engages with a driving element (91) arranged at a distance from the journal (90) in an upper or lower partial element (81, 83) of the weight element (25), a second displaceable blocking rod (84) is arranged parallel to each of the two partial elements (81, 83), a blocking element (89) for each locking bolt (3) is arranged on the said second blocking rod (84), the said blocking element (89) engages in the locked position of the wing (2) in a mount (93) on the locking bolt (3), the upper and lower partial elements (81, 83) and the blocking rods (84), in addition to the connection via the driving mechanism (91), cooperate via the driving elements (86, 87), and the clear spacing between the said two driving elements (86, 87), in the locked position of the locking bolts (3), is at least as large as the length of the distance (88) over which each of the blocking elements (89) engages in the mounts (93) on the locking bolts (3).

4. A locking device according to one of claims 1 to 3, characterised in that a cylinder lock (52; 110) is arranged in the region of the second locking element (16), a displaceable or pivotable plate (55; 113) is mounted in the pivoting region of the driving element (54; 111) of the cylinder lock (52; 110), the pivotable driving element (54; 111) of said lock (52; 110) engages in a partial region (72; 116) of said plate (55; 113), a contact element (58; 65) of said plate (55; 113) cooperates via further elements with the second locking element (16) and the locking means (17) of the second locking element (16) can be released from the displaceable connecting plate (28; 82) by displacing or pivoting said plate (55; 113) by a first, predetermined distance.

5. A locking device according to one of claims 1 to 4, characterised in that a second door handle is arranged on the outside of the wing (2), the first inner and the second outer door handles are pivotable independently of one another and the second outer door handle is provided with a second actuating element (121) pivotable about the axis of the second handle nut (120), and a part of said second actuating element (121) engages directly or via auxiliary elements in the connecting plate (28; 82), the outer door handle and the second actuating element (121) only being pivotable when the second locking element (16) has been released from the connecting plate (28; 82).

6. A locking device according to one of claims 1 to 5, characterised in that the connecting plate (28; 82) or a coupling plate (102) to the connecting plate (82) is provided with a second contact region (123) for cooperation with the pivotable end of a second actuating element (121) of a second door handle, and each of the actuating elements (9; 121) of the two door handles cooperate with the connecting plate (28; 82) independently of the other actuating element (121; 9).

7. A locking device according to one of claims 1 to 6, characterised in that the connecting plate (82) engages with a driving element (100) in an intermediate element (101) in the form of a transmission lever, and said transmission lever (101) is pivotably mounted at one end and cooperates via a driving element (105) with a displaceable coupling plate (102), said coupling plate (102) is arranged in addition to the driving plate (80) and the movable end (10) of the first actuating element (9) at the start of the second sector (13) of the pivoting range (11) rests against a region (109) of said coupling plate (102) and said coupling plate (102) is connected directly or via the intermediate element (101) with the vertically displaceable connecting plate (82).

8. A locking device according to one of claims 1 to 7, characterised in that the first locking element (39) is part of a sliding member, said sliding member is displaceable approximately at right angles to the connecting plate (28; 82), one end of the sliding member in the region of the end face (6) of the wing (2) is constructed as a control element (7) and the other end of the pushrod is acted upon by a spring force acting in the direction of the end face (6) of the wing (2).

9. A locking device according to one of claims 1 to 8, characterised in that the vertical weight element (25) is formed by an upper section (26; 84, 81) and a lower section (27; 84, 83) and the upper and lower sections are connected to one another via the connecting plate (28; 82) as a central section.

10. A locking device according to claim 4, characterised in that the displaceable connecting plate (28; 82) is displaceable into the release position of the locking bolts (3), via the plate (55; 113) cooperating with the cylinder lock (52; 110) by additional pivoting of the driving element (54; 111) of the lock (52; 110).

11. A locking device according to claim 4, characterised in that the cylinder lock (52; 110) is provided with a key duct (53) and the lock (52; 110) can be actuated with a key at least from the outside of the wing (2).

12. A locking device according to claim 4, characterised in that the cylinder lock (52; 110) is provided with an electromotor and is driven, and said motor is connected to a remote control (125).

13. A locking device according to claim 10, characterised in that, following the additional pivoting, the driving element (111) of the cylinder lock (110) rests against an end abutment (124) and in this released position secures the plate (113), the connecting plate (82) and thereby the locking bolts (3) in the opening position.

14. A locking device according to claim 4, characterised in that the pivotable plate is a gear segment (55), the gear rim (72) of said gear segment (55) engages in an additional gear (60), the bearing journal (61) of said gear (60) is provided with a polygonal segment (62) and a spring (63) rests against a surface of the polygonal segment (62).

15. A locking device according to one of claims 1 to 14, characterised in that the actuating element (9) connected with the door handle (4) comprises a connecting element, a catch (75) is arranged on the locking mechanism (1) and said connecting element engages in the catch (75).

## Revendications

1. Dispositif de verrouillage pour un vantail (2), en particulier une porte, comportant plusieurs verrous (3), d'un dispositif de verrouillage (1) pour le verrouillage automatique du vantail (2) lors de son engagement dans le châssis, dans lequel un élément pondéreux (25) coulissant verticalement, et qui s'étend sur au moins une partie de la hauteur du vantail, forme un élément de commande des verrous (3), cet élément pondéreux (25) étant relié à une poignée de porte (4) de manière à pouvoir se déplacer, lequel dispositif de verrouillage comporte un premier élément de blocage (39) pour le blocage de l'élément pondéreux (25) dans la position ouverte des verrous (3) et un deuxième élément de blocage (16) pour le blocage de l'élément pondéreux (25) dans la position de fermeture des verrous (3), ces éléments de blocage (16, 39) présentant des moyens (17, 40) qui peuvent entrer et sortir de pièces complémentaires correspondantes prévues sur l'élément pondéreux (25) coulissant verticalement, le dispositif de verrouillage comportant également un élément de commande (7) coopérant avec un encadrement, et est caractérisé en ce qu'une première poignée de porte (4) est disposée du côté intérieur du vantail (2), et cette poignée de porte (4) est accouplée à un premier élément d'actionnement (9) pouvant pivoter autour de l'axe de la noix de poignée (8) et accouplé à une extrémité (10) pouvant se déplacer sur deux secteurs de déplacement (12, 13), l'élément pondéreux (25) présente dans la région de la poignée de porte (4) une plaque de liaison (28; 82) et une plaque d'entraînement (15; 80) coulissant verticalement est disposée parallèlement à cette plaque de liaison (28; 82), cette plaque d'entraînement (15; 80) présentant une ouverture d'entraînement (20) dans laquelle l'extrémité mobile (10) de l'élément d'actionnement (9) s'engage et une zone de commande (23) qui est située contre un moyen de blocage (17) du deuxième élément de blocage (16), tandis que la plaque d'entraînement (15; 80) et l'extrémité mobile (10) de l'élément d'actionnement (9) peuvent se déplacer en même temps sur une plage de déplacement (11), cette plage de déplacement (11) étant divisée en un premier secteur (12) et un deuxième secteur (13) se raccordant au premier, et un élément d'entraînement (46; 87) disposé sur la plaque de liaison (28; 82) et un élément d'entraînement (47; 86) disposé sur la plaque d'entraînement (15) ou sur un élément supplémentaire (81) présentent un écart libre l'un par rapport à l'autre dans la position de blocage des verrous (3) et dans la position de départ de la plaque d'entraînement (15; 80), et lorsque les verrous (3) sont dans leur position de blocage, le moyen de blocage (17) s'engage en même temps dans la zone de commande (23) prévue sur la plaque d'entraînement (15; 80) et dans une rainure de blocage (50; 99) prévue dans la plaque de liaison (28; 82), tandis que cet élément de blocage (17) coopère avec la zone de commande (23) de la plaque de commande (15; 80) et peut être sorti de la plaque de liaison (28; 82) lorsque la plaque d'entraînement (15; 80) se déplace sur le premier secteur (12), et lorsque la plaque d'entraînement (15; 80) se déplace sur le deuxième secteur (13) de la plage de déplacement (11), les deux dispositifs d'entraînement (46; 87 ou 47; 86) situés sur la plaque de liaison (28; 28) et sur la plaque d'entraînement (15) ou sur l'élément supplémentaire (81) coopèrent et la plaque de liaison (28; 82) peut se déplacer en même temps que la plaque d'entraînement (15; 80), tandis que les verrous (3) sont équipés d'un mécanisme (29) qui bloque les verrous (3) dans leur position de blocage, et lorsque les verrous (3) sont dans leur position de blocage ou leur position de fermeture, l'élément pondéreux (25) est disposé dans sa position d'extrémité basse, et lorsque les verrous (3) sont dans leur position reculée, l'élément pondéreux (25) est disposé dans sa position d'extrémité haute et est immobilisé au moyen du premier élément de blocage (39).

2. Dispositif de fermeture selon la revendication 1, caractérisé en ce que chaque verrou (3) présente un guide (30) qui s'étend sensiblement à la perpendiculaire de l'élément pondéreux (25) et un mécanisme de verrouillage (29), lequel mécanisme (29) comporte un levier basculant (31) et une plaque de blocage (32), et le levier basculant (31) présente un élément d'entraînement (33) qui coopère avec un deuxième élément d'entraînement (45) de l'élément pondéreux (25), et un élément de contact (37) de la plaque de blocage (28) est relié à un premier élément d'entraînement (38) de l'élément pondéreux (25).

3. Dispositif de fermeture selon la revendication (1), caractérisé en ce que chaque verrou (3) est monté sur un tourillon fixe (90) de manière à pouvoir pivoter et s'engage par un élément d'entraînement (91) disposé à distance du tourillon (90) dans une partie supérieure ou une partie inférieure (81, 83) de l'élément pondéreux (25), et parallèlement aux deux parties (81, 83) est chaque fois disposée une deuxième tringle coulissante de blocage (84), un élément de blocage (89) de chaque verrou (3) étant disposé sur cette deuxième tringle de blocage (84) et lorsque le vantail (2) est en position verrouillée, cet élément de blocage (89) s'engage dans une retenue (93) prévue sur le verrou (3) et en plus de leur liaison par l'intermédiaire de l'élément d'entraînement (91), la partie supérieure et la partie inférieure (81, 83) et la tringle de blocage (84) coopèrent par l'intermédiaire des éléments d'entraînement (86, 87) et lorsque les verrous (3) sont en position verrouillée, l'écart libre entre ces deux éléments d'entraînement (86, 87) est au moins aussi grand que la longueur du parcours de déplacement (88) duquel chacun des éléments de blocage (89) s'engage dans les retenues (93) prévues sur les verrous (3).

4. Dispositif de fermeture selon l'une des revendications 1 à 3, caractérisé en ce que dans la région du deuxième élément de blocage (16) est disposée une serrure à cylindre (52; 110), une plaque coulissante ou pivotante (55; 113) étant montée dans la plage de pivotement de l'élément d'entraînement (54; 111) de la serrure à cylindre (52; 110), l'élément pivotant d'entraînement (54; 111) de cette serrure (52; 110) s'engageant dans une partie (72; 116) de cette plaque (55; 113), un élément de contact (58; 65) de cette plaque (55; 113) coopérant par d'autres éléments avec le deuxième élément de blocage (16), et le moyen de blocage (17) du deuxième élément de blocage (16) peut être sorti de la plaque coulissante de liaison (28; 82) par coulissement ou pivotement de cette plaque (55; 113) sur un premier parcours de déplacement prédéterminé.

5. Dispositif de fermeture selon l'une des revendications 1 à 4, caractérisé en ce qu'une deuxième poignée de porte est disposée du côté extérieur du vantail (2), en ce que la première poignée de porte, intérieure, et la deuxième poignée de porte, extérieure, peuvent pivoter indépendamment l'une de l'autre, et la deuxième poignée de porte, extérieure, est équipée d'un deuxième élément d'actionnement (121) pouvant pivoter autour de l'axe de la deuxième noix de poignée (120), et une partie de ce deuxième élément d'actionnement (121) s'engageant directement ou par l'intermédiaire d'éléments supplémentaires dans la plaque de liaison (28; 82), tandis que la poignée extérieure de la porte et le deuxième élément d'actionnement (121) ne peuvent pivoter que si le deuxième élément de blocage (16) a été sorti de la plaque de liaison (28; 82).

6. Dispositif de fermeture selon l'une des revendications 1 à 5, caractérisé en ce que la plaque de liaison (28; 82) ou une plaque d'accouplement (102) pour l'accouplement à la plaque de liaison (82) sont dotées d'une première zone de contact (123) permettant la coopération avec l'extrémité pivotante d'un deuxième élément d'actionnement (121) d'une deuxième poignée de porte, et chacun des éléments d'actionnement (9; 121) des deux poignées de porte coopère avec la plaque de liaison (28; 82) de manière indépendante de l'autre élément d'actionnement (121; 9).

7. Dispositif de fermeture selon l'une des revendications 1 à 6, caractérisé en ce que la plaque de liaison (82) s'engage par un élément d'entraînement (100) dans un élément intermédiaire (101) qui présente la forme d'un levier de transmission, et ce levier de transmission (101) est monté à une extrémité de manière à pouvoir pivoter et coopère par l'intermédiaire d'un élément d'entraînement (105) avec une plaque coulissante d'accouplement (102), cette plaque d'accouplement (102) étant prévue en plus de la plaque d'entraînement (80) et l'extrémité mobile (10) du premier élément d'actionnement (9) est placé contre une zone (109) de cette plaque d'accouplement (102) au début du deuxième secteur (13) de la plage de pivotement (11), et cette plaque d'accouplement (102) est reliée directement ou par l'intermédiaire de l'élément intermédiaire (101) à la plaque de liaison (82) coulissant verticalement;

8. Dispositif de fermeture selon l'une des revendications 1 à 7, caractérisé en ce que le premier élément de blocage (39) fait partie d'un coulisseau, lequel coulisseau peut se déplacer sensiblement à la perpendiculaire de la plaque de liaison (28; 82), une extrémité du coulisseau étant configuré comme élément de commande (7) dans la région du côté frontal (6) du vantail (2), et l'autre extrémité du coulisseau est sollicitée par une force élastique agissant dans la direction du côté frontal (6) du vantail (2).

9. Dispositif de fermeture selon l'une des revendications 1 à 8, caractérisé en ce que l'élément pondéreux vertical (25) est constitué d'une partie supérieure (26; 84, 81) et d'une partie inférieure (27; 84, 83), et en ce que la partie supérieure et la partie inférieure sont reliées l'une à l'autre par l'intermédiaire de la plaque de liaison (28; 82) qui sert de partie centrale.

10. Dispositif de fermeture selon la revendication 4, caractérisé en ce que la poursuite du pivotement de l'élément d'entraînement (54; 111) de la serrure (52; 110), la plaque coulissante de liaison (28; 82) peut être déplacée dans la position de déverrouillage des verrous (3) par l'intermédiaire de la plaque (55; 113) qui coopère avec la serrure à cylindre (52; 110).

11. Dispositif de fermeture selon la revendication 4, caractérisé en ce que la serrure à cylindre (52; 110) est dotée d'un canal de clé (53), et la serrure (52; 110) peut être actionnée par une clé au moins par l'extérieur du vantail (2).

12. Dispositif de fermeture selon la revendication 4, caractérisé en ce que la serrure à cylindre (52; 110) est équipée d'un moteur électrique qui l'entraîne, et ce moteur est relié à une commande à distance (125).

13. Dispositif de fermeture selon la revendication 10, caractérisé en ce qu'après le pivotement supplémentaire, l'élément d'entraînement (111) de la serrure à cylindre (110) vient buter contre une butée d'extrémité (124) et, dans cette position déverrouillée, elle immobilise la plaque (113), la plaque de liaison (82) et donc les verrous (3) dans leur position d'ouverture.

14. Dispositif de fermeture selon la revendication 4, caractérisé en ce que la plaque pivotante est un segment de roue dentée (55), la couronne dentée (72) de ce segment de roue dentée (55) s'engageant dans un pignon supplémentaire (60), le tourillon de montage (61) de ce pignon (60) étant équipé d'un segment polygonal (62) et un ressort (63) reposant contre une surface du segment polygonal (62).

15. Dispositif de fermeture selon l'une des revendications 1 à 14, caractérisé en ce que l'élément d'actionnement (9) relié à la poignée de porte (4) présente un élément de liaison, un loquet (75) est disposé sur le dispositif de verrouillage (1) et cet élément de liaison s'engage dans le loquet (75).
